# EUROPÄISCHE PATENTANMELDUNG

(11) **EP 4 375 204 A1**
(43) Veröffentlichungstag der Anmeldung: **29.05.2024**
(21) Anmeldenummer: 22209538.2
(22) Anmeldetag: 25.11.2022
(51) Int. Cl.: B65B 29/04

(54) **VERFAHREN UND VORRICHTUNG ZUR HERSTELLUNG EINES FILTERBEUTELS FÜR HEISSGETRÄNKE**

(71) Anmelder: Häussler & Sauter KG, 88079 Kressbronn (DE)
(72) Erfinder: Klar, Gerhard, 88142 Wasserburg (DE)
(74) Vertreter: Riebling, Peter

(57) **Zusammenfassung**

Die Erfindung betrifft ein Verfahren zur Herstellung eines durch Faltung gebildeten Beutels (20) für Heissgetränke, wobei der von der Fadenrolle (91) ausgehende, ungeschnittene Faden (92, 93, 113, 126, 135, 138, 139) mit dem durch Fadenschlingen verknüpften Etikett (81) zusammenhängend bis zur einer Station (9) eines Zentralrevolvers (13) transportiert wird, in der er um den Beutel geschlungen wird.

## Beschreibung

Die Erfindung betrifft ein Verfahren zur Herstellung eines durch Faltung ohne Heißsiegelung gebildeten Filterbeutels durch Verbinden eines Fadens mit einem Etikett und einem Beutel. Eine wesentliche Aufgabe des Verfahrens liegt darin, sich durch geringfügige Änderungen an geänderte oder erweiterte Vorgaben anpassen zu lassen.

### Zitierte Patente zum Stand der Technik

1 . DE 1 001 944 B
2. DE 2 027 167 B
3. DE 10 2018 101 570 A1 = EP 3 527 501 B
4. DE 196 19 518 A1
5. EP 2 607 247 A1
6. EP 2 366 628 A1
7.

Maschinen zur Herstellung von Doppelkammerbeuteln ("Filterbeutel") mit Faden und Etikett werden von zwei unterschiedlichen Grundideen (Verfahrens-Kategorien) ausgehend realisiert.

Beim Herstellungsprozess treten viele Aufgaben auf, die in Baugruppen abgearbeitet oder ausgelagert werden. Häufig werden die einer Baugruppe zugrundeliegenden Lösungsansätze von anderen Maschinen übernommen oder sogar in beiden Verfahrens-Kategorien in veränderter Anordnung verwendet.

Beiden Verfahrens-Kategorien gemeinsam ist die Herstellung der Filterbeutel-Vorformung selbst: Zunächst wird das Füllgut in Häufchen auf eine flach laufende Filterpapierbahn aufgelegt. Dann wird die Filterpapierbahn um die Häufchen herum zu einem flach ausgebildeten endlosen geschlossenen Schlauch geformt. Von diesem wird der vorderste Teil in der erforderlichen Länge abgetrennt und zur Filterbeutel-Vorformung mit ihrer typischen Bodenfalte geformt. Die weitere Bearbeitung erfolgt üblicherweise in Stationen auf einem weiteren Zentralrevolver.

Das ist inzwischen der dominierende Stand der Technik, der praktisch in alle bekannte Verfahren und Varianten übernommen wurde. Das gilt auch für das hier vorgestellte erfindungsgemäße Verfahren.

Die weitere Formung der typischen Kopffaltung sowie das Anbringen des Fadens und des Etiketts an den Filterbeutel-Rohling können danach in folgende zwei Kategorien unterschieden werden.

### Kategorie 1: Im Mittelpunkt für das Herstellungsverfahren steht die Filterbeutel-Vorformung:

Die verschiedenen Ausführungen hierzu basieren letztendlich auf dem DBP 1 001 944. Für die Lösung der Aufgabe steht gedanklich die Filterbeutel-Vorformung im Zentrum, an diese werden der Fadenabschnitt und das Etikett mit unterschiedlichsten Lösungen zugeführt und angebracht. Eine große Zahl von folgenden Patenten zeigt, dass diese Kategorie in vielerlei Abwandlungen weiterentwickelt und bearbeitet wurde.

### Kategorie 2: Im Mittelpunkt für das Herstellungsverfahren steht das Etikett:

Das hier vorgeschlagene Verfahren orientiert sich an der Kategorie 2.
Diese Kategorie geht auf die DE 2 027 167 B zurück. Das aus dieser Druckschrift bekannte Verfahren arbeitet allerdings mit einem Heftaggregat, mit dem metallische Klammern zur Verknüpfung des Etiketts mit dem Faden. Die Verwendung metallischer Klammern ist jedoch unerwünscht.

Die genannte Druckschrift beschreibt eine Maschine zur Ausstattung von Packbeuteln mit Etikett und Haltefaden, vorzugsweise von Teeaufgußbeuteln, mit einer in verschiedene Arbeitsstationen drehbaren Transportscheibe, mit den einzelnen Arbeitsstationen zugeordneten Vorrichtungen zum Einlegen gefüllter Teebeutel und der Etiketten, mit einer ersten Heftvorrichtung zum Anheften der Etiketten an ihren zugehörigen Haltefaden, mit einer zweiten Heftvorrichtung zum Anheften des etikettierten Haltefadens an den Beutel, mit einer Vorrichtung zum Herausnehmen der fertig etikettierten Beutel aus der Maschine, mit jeder Arbeitsstation der Transportscheibe zugeordneten Greiferpaaren, die aus zusammenwirkenden Schenkeln gebildet sind und deren Öffnungs- und Schließbewegungen im Maschinentakt steuerbar sind.
Als kennzeichnendes Merkmal war angegeben, dass der in Bewegungsrichtung der Transportscheibe vorlaufende Greiferschenkel jeden Greiferpaares eine Tasche für die Aufnahme des Etiketts besitzt, dass der zugehörige Greiferschenkel einen Schlitz mit einem zugeordneten Fadenhalter aufweist, dass das mit Haltefaden versehene Etikett durch einen Transporthebel in der ersten Arbeitsstation der Transportscheibe in die Tasche bei geschlossenem Greiferpaar so einschiebbar ist, dass das freie Ende des Fadens in den Schlitz einläuft, dass beim Weiterdrehen des Greiferpaares in die zweite Arbeitsstation durch Öffnen des Greiferpaares der Faden durch den Fadenhalter gesichert den Raum zwischen den Greiferschenkeln überspannt, so dass in dieser Station bei geöffnetem Greiferpaar ein Filterbeutel einlegbar ist und durch eine Schließbewegung der Greiferschenkel der Faden um den Filterbeutel legbar ist und in einer dritten Arbeitsstation der Transportscheibe der etikettierte Faden durch die zweite Heftvorrichtung an den Filterbeutel anheftbar ist, der dann in einer vierten Arbeitsstation entnehmbar ist

Kurz gefasst wird bei diesem Herstellungsverfahren gemäß der DE 2 027 167 B das Etikett in einer eigenen, vom Zentralrevolver entfernten, Station an den Faden geheftet. Vor dem darauffolgenden Heftvorgang wird das Etikett mit Faden um eine vorgegebene Länge weitergezogen, wodurch eine "Kette" Etikett-Faden-Etikett usw. entsteht. Dabei werden die folgenden Glieder der Kette jeweils um einen Takt weitergezogen. Das vorderste Etikett der Kette wird in eine Tasche am Aufstellarm des Zentralrevolvers geschoben, der dazugehörige Faden in einen Greifer, ehe er kurz vor dem folgenden Etikett abgetrennt wird und damit zum Fadenabschnitt für einen Beutel wird. Dieses folgende Etikett übernimmt nun die vorderste Position für den nächsten Ziehvorgang.

Das bekannte Verfahren erfüllt grundsätzlich seinen Zweck. Es kann damit erfahrungsgemäß ein Filterbeutel hergestellt werden, wobei eine vergleichsweise geringe Anzahl von Bauteilen erforderlich sind und eine im Vergleich wenig komplexe Maschine betrieben werden muss.

Es treten jedoch erfahrungsgemäß auch Nachteile auf:
1. Mit wachsender Geschwindigkeit der Maschine nimmt die Störanfälligkeit der auf Zugspannung beanspruchten Faden-Etiketten-Kette gegenüber einer Lösung mit mechanischen Bauelementen überproportional zu.
2. Nach dem Greifer für den Faden ist noch so viel frei hängender Faden notwendig, wie er zur Verknüpfung mit der Filterbeutel-Vorformung gebraucht wird. Das Fadenende einzufangen erfordert eine aufwendige Konstruktion und beim späteren Maschineneinsatz hohen Wartungsaufwand, da es sich um feingliedrige und stark verschachtelte Teile handelt. Ein solcher Faden ist erfahrungsgemäß schwer zu handhaben, denn er besteht aus Naturmaterial und neigt zum aufzwirbeln oder auffasern.
3. Die ursprüngliche Lösung sah Heftverbindungen des Fadens mit Etikett und Kopffaltung mittels Metallklammern vor. Das ließ sich innerhalb dieses ursprünglichen Verfahrens einfach bewerkstelligen. Später hinzukommende Forderungen des Marktes an das Endprodukt Filterbeutel, dass nämlich diese Verbindungen metallfrei durch Verknotung und Verknüpfung allein mit dem Faden ausgeführt werden sollen, führte zu einer sehr viel komplizierteren Konstruktion.

Diese Nachteile will die eigene DE 10 2018 101 570 A1 = EP 3 527 501 B1 beheben. Etikett und Fadenstrang werden auch hier in einer eigenen - vom Zentralrevolver entfernten - Baugruppe miteinander verbunden. Sie werden dann einer mechanisch betriebenen Transporteinheit - einem eigenen "Etiketten-Revolver" - übergeben. Auch hier muss der Faden systembedingt bereits vor der Übergabe in den Etiketten-Revolver aufgetrennt werden.

In dieser Druckschrift wurde das bereits mit dem Faden versehene Etikett über einen zusätzlichen Hilfsrevolver dem Hauptrevolver zugeführt. Teile des Fadens mussten, da bereits auf Beutelformat vorgetrennt, als Peitsche transportiert werden und zum Anheften an den Beutel noch eingefangen werden.

Nachteile sind demnach die zweimalige Übergabe der Einzeletiketten mit anhängendem Faden des Etiketts und ein weiterhin verhältnismäßiger großer Aufwand für das Einfangen des freien Fadenendes. Allerdings beeinträchtigt der nunmehr mechanisierte Etikettentransport die Taktzahl (ev. Maschinen-Geschwindigkeit) nicht mehr. Demnach ist bei der EP 3 527 501 B1 ein separater Etikettenrevolver vorgesehen, der dem Hauptrevolver zuarbeitet. Damit ist jedoch eine höherer Maschinen- und Steuerungsaufwand verbunden.

In der vorliegenden Erfindung wurde hingegen das Anknüpfen des Fadens an das Etikett auf eine eigene (und damit übersichtlich kontrollierbare) Station 9 übertragen. Damit fällt der mit zusätzlichen Funktionen versehene Zusatzrevolver weg. Außerdem gelingt es mit dem neuen Verfahren, den Faden zusammenhängend bis zur der Station zu transportieren, in der er um den Beutel umschlungen wird. Außerdem wird der Faden in Station 12 bereits so in einen Fadenkanal 76 eingelegt, dass er in Station 3 nicht mehr eingefangen werden muss.

In der DE 2 027 167 C wird der beutelbildende Schlauchabschnitt in eine in einem im Zentralrevolver befindlichen Hohlraum, hier Tasche genannt, mit einem Schieber über eine Gleitbahn nach unten hineingestoßen. Bei dieser Lösung ist genügend Platz vorhanden, um die Schlauchenden gegen fliehkraftbedingten Auswurf des Gutes abzudichten. Diese bekannte Lösung erfüllt zwar ihren Zweck, soll aber mit dem hier vorgeschlagenen Verfahren noch einmal deutlich verbessert werden.

Der Erfindung liegt deshalb die Aufgabe zugrunde. ein Verfahren und eine Vorrichtung zur Bildung eines Filterbeutels, insbesondere zur metallfreien Verbindung eines Fadens mit einem Etikett so weiterzubilden, dass die Verbindung betriebssicher auch bei hoher Produktionsgeschwindigkeit ausgeführt werden kann, sodass Filterbeutel mit hoher Produktionsgeschwindigkeit bei niedriger Ausschussquote hergestellt werden können.

Zur Lösung der gestellten Aufgabe ist die Erfindung durch die technische Lehre des Anspruches 1 gekennzeichnet.

Eine bevorzugte Ausführung sieht vor, dass der Kopfverschluss vor der Verbindung mit dem Faden über dem Etikett gebildet wird, weil mit dieser technischen Lehre eine optimale Störungsfreiheit bei der Verbindung zwischen Faden und Etikett gewährleistet ist, denn der Faden wird ohne Zugspannung geführt und frei hängende Fadenenden werden vermieden.

Bei der Erfindung wird es bevorzugt, wenn das Etikett nicht zwischen die Beutelwand und den Kopfverschluss untergeschoben wird, sondern der Kopfverschluss über das Etikett gefaltet wird.

Dabei wird es bevorzugt, wenn vor einer Verknotung des Etiketts mit einem Faden und vor und/oder während der Verbindung mit dem Faden der Kopfverschluss des Beutels über das Etikett gefaltet wird. Dadurch erfolgt eine lagenrichtige Zuordnung vom Filterbeutel zum Etikett und die spätere Verbindung des Fadens zwischen den beiden lagenrichtig und fixiert zueinander ausgerichteten Teile (Etikett und Filterbeutel) ist besonders einfach und betriebssicher herzustellen.

Nach dem Gegenstand des unabhängigen Patentanspruchs 2 wird es bevorzugt, wenn der von der Fadenrolle ausgehende, ungeschnittene Faden mit dem durch Fadenschlingen verknüpften Etikett (81) zusammenhängend bis zur einer bestimmten Station (9) eines Zentralrevolvers (13) transportiert wird, in der er um den Beutel geschlungen wird.

Die Fadenenden werden bei der Erfindung deshalb nicht mehr "eingefangen", sondern werden als ungeschnittener Faden automatisch zur Bildung der Verknüpfung in den Fadenkanal hineingezogen und somit kontrolliert geführt.

Damit besteht der Vorteil, dass die Verbindung zwischen Etikett und Faden während der Durchführung des Verfahrens nach dem unabhängigen Anspruch 2 frei von Zugspannungen ist. Erfindungsgemäß wird der ungeschnittene Faden - im Vergleich zum Stand der Technik - wesentlich später geschnitten, nämlich erst dann, wenn er mit dem Etikett verbunden wurde und den Beutel umschlungen hat. Der Faden bleibt demnach auf dem gesamten Weg des Zentralrevolvers von Station 9 bis zur Station 1 ungeschnitten und ist auf diesem Weg kontrolliert gefangen und kann deshalb - im Gegensatz zum Stand der Technik - auch nicht mehr verloren gehen und wird erst dann beispielsweise in einer nachfolgenden Station 3 oder 4 abgeschnitten. Daher kann er ungeschnitten mit dem Beutel verknüpft werden, ohne dass er eingefangen werden muss. In einem späteren Stadium wird der Faden geschnitten und dabei ist vorteilhaft, dass er bereits schon im Fadenkanal gefangen ist und nach dem Schnittvorgang kontrolliert weitergeführt werden kann.

Das erfindungsgemäße Verfahren orientiert sich demnach am Etikett und dieses wird als Bezugspunkt zum zentralen Element des erfindungsgemäßen Herstellungsvorganges:
Bei der DE 2 027 167 B1 wurde zu Beginn des Herstellungsprozesses das Etikett an den der Fadenstrang angeknotet und diese Einheit an eine Stelle gebracht, wo der Schlauchabschnitt dazu positioniert und zur Filterbeutel-Vorformung geformt wird. Nach Bildung der Kopffaltung um das Etikett herum wird daran der Fadenabschnitt angeheftet. Die mit Metallklammern durchgeführte Heftung soll hier vermieden werden und stattdessen eine metallfreie Verknotung verwendet werden. Das Etikett wurde also nicht an einen bereits vorgeformten Filterbeutel von außen heran zugeführt, sondern der Filterbeutelschlauch wird an ein Etikett herangeführt und quasi um dieses herum geformt. Die getrennte Zufuhr von Etikett und Faden in verschiedenen Stationen (hier in den Stationen 8 und 9) in den Revolver ist eine bevorzugte Änderung oder Verbesserung herkömmlicher Verfahren.

Bei der Anordnungen nach dem Stand der Technik musste man überdies mit dem Problem kämpfen, dass der abgeschnittene Faden schwer zu handhaben ist, weil er aufgrund möglicher Eigenspannung unkontrolliert hängt, sich verformt oder schräg nach links oder rechts pendelt oder wegweht. Somit ist die Trennung zwischen Etiketten- und Fadenzufuhr in einem einzigen Zentralrevolver eine wesentliche Änderung gegenüber einem zusätzlichen Etikettenrevolver nach der EP 3 527 501 B1, der beides zugleich zuführt.

Es wird erfindungsgemäß ein Maschinentyp vorgeschlagen, bei dem das Etikett zur Fixierung während der Verbindung mit dem Faden unter den Kopfverschluss des Beutels gesteckt wird.

Am Beutel wird nun der innerhalb des Fadenkanals in festgelegter Position befindliche Faden zur Bildung des Knotens verwendet, wobei der aus dem Fadenfänger herausragende Faden ohne zusätzliche Steuerung hinzugezogen wird.

Dabei wird es bevorzugt, wenn zuerst das Etikett aus dem endlosen Etikettenstrang in den Zentralrevolver gegeben und vereinzelt wird. Dann wird ein endlos zusammenhängender Fadenstrang dem Zentralrevolver übergeben. Es wird dann die Verknüpfung des vereinzelten Etiketts mit dem ungeschnittenen endlosen Fadenstrang durchgeführt. Als nächstes erfolgt die Herstellung des Beutels. Der spätere Beutel wird durch den vorgespannten Faden gestoßen und umschlingt somit den Beutel. Es folgt die anschließende Bildung des Kopfverschlusses. Das Etikett wird zwischen einer Seitenwand, bevorzugt der "hinteren" Seitenwand des Beutels und dem umgeschlagenen Kopfverschluss, eingeklemmt. Am Beutel wird nun der aus dem Fadenfänger herausragende Faden befestigt. Die Funktionen werden funktionell klar voneinander getrennt durchgeführt, was zu einer guten Übersichtlichkeit bei der Verfahrensführung führt. Der Faden bleibt zusammenhängend und ungeschnitten bis er in einer Station zwischen Fadenzange und Etikett aufgetrennt wird, um beim Einstoßen des Schlauchstücks in die Beuteltasche um den Beutel geschlungen zu werden und in den Schlitz des Fadenfängers hineinzugleiten.

Demnach wird das Etikett an den Beutel so positioniert, dass es in diesem Kopfverschluss mit eingefaltet ist, aber nicht angeheftet wird. Es steckt einfach im Kopfverschluss vom Beutel. Das bedeutet, dass die Position des Etiketts auf dem Zentralrevolver so sein muss, dass wenn man später den Filterpapierstrang zu diesem Kopfverschluss umschlägt, eine Faltung wie bei einem Geschenkpapier erfolgt. Das Etikett ist dann unterhalb dieses Zipfels und wird nicht vom späteren Nähvorgang erfasst. Es muss sich beim späteren Gebrauch vom Beutel lösen. Der Konsument muss das Etikett nach unten aus dem Kopfverschluss entnehmen können, damit er den Beutel nutzen kann.

Die Position des Etiketts im Zentralrevolver ist dadurch festgelegt. Das Etikett muss unterhalb des Kopfverschlusses sein oder in diesen Kopfverschluss hinein gefaltet werden, aber nicht angeheftet. Das heißt, es gibt eine bestimmte Position, an der das Etikett sein muss. Zum Nähen ist es allerdings geschickter, wenn das Etikett um ein geeignetes Stück aus dem drehenden Zentralrevolver herausragt. Damit werden Kollisionen beim späteren Nähvorgang vermieden. Andernfalls müsste man den Nähvorgang im Inneren des sich drehenden Zentralrevolvers durchführen, was mit einer Kollisionsgefahr mit den anderen dort angeordneten Elementen verbunden ist. Deshalb wird es bevorzugt, wenn das Etikett nur halb in die zugeordnete Station 8 eingeschoben und in der nachfolgenden Station 9 der Faden angenäht wird. Zwar ragt das Etikett dann noch weit aus dem Zentralrevolver heraus, was jedoch nicht störend ist, weil es erst in der anschließenden Station 10 zusammen mit dem angenähten Faden auf seine endgültige Position gebracht wird.

Diese Art der Verbindung von Faden und Etikett hat wesentliche Vorteile gegenüber dem Stand der Technik, denn beim Stand der Technik sind Vorrichtungen bekannt, die den Faden mit dem angenähten Etikett ziehen, was bedeutet, dass die Verbindung zwischen Etikett und Faden auf Zug belastet wird. Dabei gibt es viele Störungen, die mit der technischen Lehre der Erfindung vermieden werden.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander.

Alle in den Unterlagen, einschließlich der Zusammenfassung offenbarten Angaben und Merkmale, insbesondere die in den Zeichnungen dargestellte räumliche Ausbildung, könnten als erfindungswesentlich beansprucht werden, soweit sie einzeln oder in Kombination gegenüber dem Stand der Technik neu sind. Die Verwendung der Begriffe "wesentlich" oder "erfindungsgemäß" oder "erfindungswesentlich" ist subjektiv und impliziert nicht, dass die so benannten Merkmale zwangsläufig Bestandteil eines oder mehrerer Patentansprüche sein müssen.

Im Folgenden wird die Erfindung anhand von lediglich einen Ausführungsweg darstellenden Zeichnungen näher erläutert. Hierbei gehen aus den Zeichnungen und ihrer Beschreibung weitere erfindungswesentliche Merkmale und Vorteile der Erfindung hervor.

Es zeigen:
Fig. 1: Ansicht eines Zentralrevolvers mit 12 Stationen
Fig. 1b: Beutel-Vorformung
Fig. 1c: Detail der Kopffaltung im Schnitt
Fig. 1d: Verknüpfung zwischen Faden und Etikett
Fig.1e: Formung der Filterbahn zu einem Schlauch
Fig. 2: Einstecken des Etiketts in eine Etikettentasche
Fig. 3: Bereitstellung des Fadenstrangs in einer Fadenschlaufe
Fig. 4: Verschiebung der Nadel zum Etikett
Fig. 5a: Bildung des Knotens
Fig. 5b: Zuführung des Fadens zur Bildung des Knotens nach Fig. 5a
Fig. 6a: Bildung des Produkthäufchens über der Beuteltasche
Fig. 6b: Gleiche Darstellung wie Fig. 6a einen Taktschritt später
Fig. 7a: Art und Ausbildung des Fadenfänger-Gehäuses
Fig. 7b: Fadenfänger nach Figur 7a mit eingesetzten Klemmstempeln
Fig. 8a bis Fig. 8 c: Führung des Faden-Klemm- und Brems-Stempels in mehreren aufeinanderfolgenden Verfahrensschritten
Fig. 9a bis 9f: Herstellung der Kopffaltung in mehreren aufeinanderfolgenden Verfahrensschritten
Fig. 10a bis 10h: Herstellung der Verknüpfung in mehreren aufeinanderfolgenden Verfahrensschritten
Fig. 11a bis 11f: Ablauf beim Einfangen des Fadens durch die Hakennadel
Fig. 12a bis 12c: Ablauf beim Einfangen des Fadens durch die Hakennadel in einer verbesserten Ausführung nach der Erfindung
Fig. 13a bis 13d: Bewegungsablauf der Hakennadel mit Erfassung des Fadens
Fig. 14a bis 14f: Bewegungsablauf der Hakennadel mit Erfassung des Fadens in verschiedenen Ansichten
Fig. 15a und 15b: Darstellung des Fadenstrangs in Relation zum Beutel mit Darstellung des Fadensperrstiftes
Fig. 16a und Fig. 16b: gleiche Darstellung nach Fig. 15 im weiteren Fortschritt
Fig. 17a bis 17c: Bewegungsablauf des Fadenkanals aus der Filterbeutelachse

Zunächst werden die Unterschiede zwischen der Erfindung und dem Stand der Technik erläutert. Dabei werden zur Erläuterung des Standes der Technik die Zeichnungen und Bezugszeichen der Erfindung verwendet. Zwar wurden in der Beschreibungseinleitung die wesentlichen Unterschiede bereits erwähnt, jedoch ohne Rückgriff auf die beigefügten Zeichnungen und deren Bezugszahlen, was nachfolgend geändert ist.

Maschinen zur Herstellung von Doppelkammerbeuteln (Beutel 20) mit Faden 93 und Etikett 82 werden von zwei unterschiedlichen Grundideen (Verfahrens-Kategorien) ausgehend realisiert.

Beim Herstellungsprozess treten viele Aufgaben auf, die in Baugruppen abgearbeitet oder ausgelagert werden. Häufig werden die einer Baugruppe zugrundeliegenden Lösungsansätze von anderen Maschinen übernommen oder sogar in beiden Verfahrens-Kategorien in veränderter Anordnung verwendet.

Beiden Verfahrens-Kategorien gemeinsam ist die Herstellung der Filterbeutel-Vorformung 24 selbst: Zunächst wird das Füllgut von einer Dosiereinrichtung 70 kommend in Häufchen 72 auf eine flach laufende Filterpapierbahn 71 aufgelegt. Dann wird die Filterpapierbahn 71 um die Häufchen 72 herum zu einem flach ausgebildeten endlosen geschlossenen Schlauch 73 (Fig.1 und im Schnitt Fig.1e) geformt. Von diesem wird der vorderste Schlauchabschnitt 74 in der erforderlichen Länge mit der Papierschere 105 abgetrennt und zur Filterbeutel-Vorformung 24 mit ihrer typischen Bodenfalte 23 (Fig.1b) geformt. Die weitere Bearbeitung erfolgt üblicherweise in Stationen auf einem weiteren Zentralrevolver 13.

Das ist inzwischen der dominierende Stand der Technik, der praktisch in alle bekannte Verfahren und Varianten übernommen wurde. Das gilt auch für das hier vorgestellte erfindungsgemäße Verfahren.

Die weitere Formung der typischen Kopffaltung 25 sowie das Anbringen des Fadens 93 und des Etiketts 82 an den Beutel-Rohling können danach in folgende zwei Kategorien unterschieden werden.

Kategorie 1: Im Mittelpunkt für das Herstellungsverfahren steht die Filterbeutel-Vorformung 24:
Die verschiedenen Ausführungen hierzu basieren letztendlich auf der DE 1 001 944 B. Für die Lösung der Aufgabe steht gedanklich die Filterbeutel-Vorformung 24 im Zentrum, an diese werden der Fadenabschnitt 93 und das Etikett 82 mit unterschiedlichsten Lösungen zugeführt und angebracht. Eine große Zahl von folgenden Patenten zeigt, dass diese Kategorie in vielerlei Abwandlungen weiterentwickelt und bearbeitet wurde.

Kategorie 2: Im Mittelpunkt für das Herstellungsverfahren steht das Etikett 82: Anmerkung: Das hier vorgeschlagene Verfahren orientiert sich an der Kategorie 2.

Fig. 1 zeigt den gesamten Ablauf und eignet sich auch zur Diskussion der Unterschiede zu seinen entsprechenden Vorläufer-Verfahren.

Diese Kategorie geht auf die DE 2 027 167 B zurück. Die gesamte Herstellung des Beutels 20 mit Fadenabschnitt 93 und Etikett 82 geht vom Etikett 82 aus, obwohl dieses eigentlich als unwichtiges Anhängsel des dominierenden Endproduktes Beutel 20 empfunden wird. Das Verfahren orientiert sich also am Etikett 82 und dieses wird als Bezugspunkt zum zentralen Element des Herstellungsvorganges: Die genannte Druckschrift zeigt, dass an das Etikett 82 zu Beginn der Fadenstrang 92 angeknotet und diese Einheit an eine Stelle gebracht wird, wo der Schlauchabschnitt 74 dazu positioniert und zur Beutel-Vorformung 24 geformt wird. Nach Bildung der Kopffaltung 25 um das Etikett 82 herum wird daran der Fadenabschnitt 93 angeheftet.

Das Etikett 82 wird beim Stand der Technik also nicht an einen bereits vorgeformten Beutel 24 von außen heran zugeführt, sondern der Filterbeutelschlauch 73 wird an ein Etikett 82 herangeführt und quasi um dieses herum geformt.

Deshalb berührt das hier vorgeschlagene Verfahren die Ausführungen der Kategorie 1 nicht und es werden zur Beschreibung des Standes der Technik und zum Vergleich nur Lösungen dieser Kategorie 2 in Betracht gezogen.

In seiner ursprünglichen Form nach der DE 2 027 167 B wird das Etikett 82 in einer eigenen vom Zentralrevolver 13 entfernten Station an den Faden 93 geheftet. Vor dem darauffolgenden Heftvorgang wird das Etikett 82 mit Faden 93 um eine vorgegebene Länge weitergezogen, wodurch eine "Kette" Etikett-Faden-Etikett usw. entsteht. Dabei werden die folgenden Glieder der Kette jeweils um einen Takt weitergezogen. Das vorderste Etikett der Kette wird in eine Tasche 83 am Aufstellarm 84 des Zentralrevolvers 13 geschoben, der dazugehörige Faden 92 in einen Greifer, ehe er kurz vor dem folgenden Etikett 82 abgetrennt wird und damit zum Fadenabschnitt 93 für einen Beutel wird. Dieses folgende Etikett 82 übernimmt nun die vorderste Position für den nächsten Ziehvorgang.

Das Verfahren nach dem Stand der Technik erfüllt grundsätzlich seinen Zweck. Es kann damit erfahrungsgemäß ein Beutel 20 hergestellt werden, wobei eine vergleichsweise geringe Anzahl von Bauteilen erforderlich sind und eine im Vergleich wenig komplexe Maschine betrieben werden muss. Es treten jedoch erfahrungsgemäß auch Nachteile auf.
1. Mit wachsender Geschwindigkeit der Maschine nimmt die Störanfälligkeit der auf Zugspannung beanspruchten "Faden-Etiketten-Kette" gegenüber einer Lösung mit mechanischen Bauelementen überproportional zu.
2. Nach dem Greifer für den Faden 93 ist noch so viel frei hängender Faden 126 notwendig, wie zur Verknüpfung 136 mit der Filterbeutel-Vorformung 24 gebraucht wird. Das Fadenende 126 einzufangen erfordert eine aufwendige Konstruktion und beim späteren Maschineneinsatz hohen Wartungsaufwand, da es sich um feingliedrige und stark verschachtelte Teile handelt.
3. Die ursprüngliche Lösung nach dem Stand der Technik sah Heftverbindungen des Fadens 93 mit Etikett 82 und Kopffaltung 25 mittels Metallklammern vor. Das ließ sich innerhalb dieses ursprünglichen Verfahrens einfach bewerkstelligen. Später hinzukommende Forderungen des Marktes an das Endprodukt Beutel 20, dass nämlich diese Verbindungen metallfrei durch Verknotung 88 und Verknüpfung 136 allein mit dem Faden 93 ausgeführt werden sollen, führte zu einer sehr viel komplizierteren Konstruktion.

Diese Nachteile will eigene DE 10 2018 101 A1 beheben. Das Etikett 82 und der Fadenstrang 92 werden auch hier in einer eigenen - vom Zentralrevolver 13 entfernten - Baugruppe miteinander verbunden. Sie werden dann einer mechanisch betriebenen Transporteinheit - einem eigenen "Etiketten-Revolver" - übergeben. Auch hier muss der Faden 93 systembedingt bereits vor der Übergabe in den Etiketten-Revolver aufgetrennt werden. Nachteile sind die zweimalige Übergabe der Einzeletiketten 82 mit anhängendem Faden des Etiketts 82 und ein weiterhin verhältnismäßiger großer Aufwand für das Einfangen des freien Fadenendes 126. Allerdings beeinträchtigt der nunmehr mechanisierte Etikettentransport die Taktzahl (ev. Maschinen-Geschwindigkeit) nicht mehr.

In den Zeichnungen ist das Ausschleudern des Füllguts 72 beim Aufstellen der seitlichen Schlauchenden 21 durch Aufstellarme bei der Filterbeutel-Vorformung 24 nicht dargestellt, da es aus DE 2 027 167 B bekannt ist. Soweit die Erfindung bezüglich dieses Merkmals mit dem Stand der Technik übereinstimmt, wird auf die Offenbarung in der DE 2 027 167 B1 verwiesen.

Bei der Erfindung wird es jedoch bevorzugt, wenn der beutelbildende Schlauchabschnitt 74 in einen im Zentralrevolver 13 befindlichen Hohlraum, hier Beuteltasche 75 genannt, mit einem Schlauch-Einschieber 109 über eine Gleitbahn nach unten hineingestoßen wird, wie im Zusammenhang mit der Fig. 6 hingewiesen wurde. Bei dieser Lösung ist genügend Platz vorhanden, um die Seitenwände 21 der Schlauchenden des Filterbeutel-Rohlings gegen fliehkraftbedingten Auswurf abzudichten.

Um das vorgeschlagene Verfahren möglichst deutlich hervortreten zu lassen, wurden die Zeichnungen stets vereinfacht und wo möglich, wird nur das gezeigt, auf was es ankommt. Die Darstellung desselben Bauteils kann deshalb in den verschiedenen Figuren voneinander abweichen, sofern durch eine Vereinfachung das Verfahren verständlicher dargestellt werden kann. Auch verdeckende Bauteile werden, sofern sie zum Verständnis nicht zwingend beitragen, oftmals weggelassen. Die Bezugsnummer bleibt erhalten. Beispielsweise werden Stößel 143 und 158 an verschiedenen Stellen eingesetzt, sie werden wie Normteile definiert und nicht für jeden Einsatzort neu beschrieben. Größere Baugruppen werden häufig aufgrund des benötigten Raumbedarfs vom Revolver getrennt bearbeitet, werden aber mechanisch an den Revolver angebunden.

Arbeitsgänge, die als Stand der Technik bekannt sind werden nur dann näher beschrieben, wenn ihre Wirkung im vorgestellten Verfahren sonst schwer verständlich wäre.

Rechts und links, oben und unten ist nur auf die dargestellte Zeichnung bezogen, nicht auf die Maschine, die nach dem vorgestellten Verfahren gebaut ist.

### Kurzer Überblick über das vorgestellte Verfahren (s. Fig. 1 :

Die zentrale Einheit der Maschine bildet ein Zentralrevolver 13, der in diesem Beispiel mit zwölf Stationen 1 - 12 ausgestattet ist. Die Stationen sind mit Nummern versehen, die denen der Uhr entsprechen (12 Uhr ist oben, 6 Uhr ist unten), und werden im Maschinentakt - Drehrichtung 30 im Uhrzeigersinn - weitergeschaltet.

### Verfahrensablauf in Kurzform:

In Station 8 wird ein Etikett 82 - nach außen überstehend - in eine Etikettentasche 83 (s. Fig. 2) eingesteckt und von einer Etikettenbahn 81 abgetrennt.

In Station 9 wird ein Faden, als Fadenstrang 92 von einer Fadenrolle 91 kommend, zugeführt und an das Etikett 82 angeknotet.

Zwischen den Stationen 9 und 10 wird der Fadenstrang 92 von einer Fadenzange 94 erfasst.

In Station 10 wird das aus der Etikettentasche 83 herausragende Etikett 82 vollends in die Etikettentasche 83 eingesteckt.

In Station 11 geschieht in dem hier vorgestellten Verfahren nichts, und steht als Reserve für gegebenenfalls zukünftig erforderliche Arbeitsgänge zur Verfügung. Für den Fortgang des auf Höhe der (nächsten) Station 1 befindlichen Teils wird der Fadenstrang 92 zwischen Fadenzange 94 und Etikett 82 mit der Fadenschere 106 getrennt, um ihn für Station 12 freizugeben.

In Station 12 wird danach der mit den Häufchen 72 des Füllguts bestückte Schlauch 73 in den Revolver 13 geschoben. Dabei werden die beiden Seitenwände 21 aufgerichtet und das charakteristische Knie der Bodenfalte 23 gebildet. Damit entsteht in Station 12 eine am Etikett 82 ausgerichtete Filterbeutel-Vorformung 24 (Fig. 1b und Fig.6b). Fig. 1b zeigt, dass die Filterbeutel-Vorformung 24 eine kürzere Seitenwand für die Kopffaltung 25 und eine längere, überstehende Seitenwand 22 aufweist.

Fig. 1c zeigt den Doppelkammer-Filterbeutel 20 mit der Beutelkammer 26 und die Oberkante 118 des Beutelkopfs.

Dadurch wird der Fadenstrang 92 - von der Station 1 zurückziehend - einerseits um diese entstehende Filterbeutel-Vorformung 24 zur Form eines umschlingenden Fadens 113 geschlungen und gleitet andererseits in einen Fadenkanal 76 bis auf dessen Kanalboden 168 hinein.

Fig.6a zeigt den Zustand, ehe der Schlauchabschnitt 74 eingeschoben wurde und Fig.6b den Zustand nach dem Einschub. Darauf ist auch zu erkennen, wie der Fadenstrang 92 bis auf den Boden 168 des Fadenkanals 76 eingeschoben wird. Dort wird der Fadenstrang 92 durch einen Faden-Sperrstift 156, der über dem Fadenstrang 92 eingeschoben wird, daran gehindert, aus dem Fadenkanal 76 herausgezupft zu werden.

In Station 1 wurde - wie beschrieben - zunächst der durchgehende Fadenstrang 92 aufgetrennt. Der Fadenstrang 92 reichte bis zu diesem Zeitpunkt immer noch durch bis zu der in Station 1 befindlichen Filterbeutel-Vorformung 24. Erst durch diesen Schnitt mit der Fadenschere 106 in Nähe zum Etiketten-Knoten 88 wird der Fadenabschnitt 93 für die Filterbeutel-Vorformung 24 in Station 1 vereinzelt.

Anmerkung : Zu beachten ist der eigentliche Vorteil und hiermit erreichte Zweck des vorgeschlagenen Verfahrens: Dass nämlich der empfindliche Fadenstrang 92 bis zum letzten Moment zwangsgeführt wird, und der umschlingende Faden 113 gebildet wird, ohne dass er je frei war, und gleichzeitig zwangsweise in Bauelemente gelangt, wo er ohne schwer kontrollierbare Zipfel und freihängende Enden exakt für die Verknotung 88 an der Kopffaltung 25 positioniert ist. Danach wird in den Stationen 1 und 2 an der Filterbeutel-Vorformung 24 die Kopffaltung 25 durch mehrfaches Umfalten um die Faltschultern 86 an der Etikettentasche 83 hergestellt und damit zudem sichergestellt, dass das Etikett 82 eine ordentliche Position eingesteckt in den Kopfverschluss des späteren Filterbeutels 20 einnimmt.

In Station 3 werden der Fadenabschnitt 93 und die Kopffaltung 25 der Filterbeutel-Vorformung 24 zusammengeknüpft und der Faden-Sperrstift 156 zurückgezogen. An dieser Stelle ist der Filterbeutel 20 fertiggestellt.

Die Stationen 4 und 5 sind ohne Funktion für dieses Verfahren.

Station 4 kann die Überprüfung vornehmen, ob der Faden richtig befestigt ist. In Station 5 kann der Beutel in einen "Umbeutel" (eine Art Briefumschlag aus Papier oder aus einer heißsiegelfähigen Folienbahn bestehend), eingebracht werden

In Station 6 wird der Filterbeutel 20 entnommen.

### Ausführliche Beschreibung der Vorgänge in den einzelnen Stationen des Zentralrevolvers 13

(für alle Zusammenhänge siehe generell Fig. 1)

Dort ist mit 129 die Bewegungsachse des Schlauch-Einschiebers 109 dargestellt. Es ist ein Flansch 188 für die Aufnahme des Revolvers 13 dargestellt.

### Station 8: Bereitstellung Etikett 82:

Das vorderste Etikett 82 einer Etikettenbahn 81 wird in eine Tasche 83 (s. Fig. 2) (man kann die Tasche 83 auch als "Schlitz" bezeichnen) zwischen einem am Zentralrevolver 13 angeordneten Aufstellarm 84 und einer Faltschulter 86 (Fig.2a) mittels einer Einschiebe-Einrichtung 110 eingeschoben.

Es wird dabei nur so weit eingeschoben, dass die Trennstelle und die Etikettenschere 104 zwischen der Etikettenbahn 81 und dem vereinzeltem Etikett 82 außerhalb des Hüllkreises 14 des Zentralrevolvers 13 liegt. Dies hat folgenden Grund: Wenn später in Station 9 der Fadenstrang 92 mit dem Etikett 82 zusammengeknotet wird, ist der konstruktive Aufwand außerhalb des Hüllkreises 14 geringer als in den räumlich eingeschränkten Verhältnissen innerhalb des Hüllkreises 14.

Hinter dem - auf die Drehrichtung 30 bezogen - fixen Aufstellarm 84 ist eine axial radial verschiebbare Fadenzange 94 angebracht.

Anmerkung: Diese wird in den Zeichnungen stets um 90° gedreht in Draufsicht dargestellt, um deren Funktion intuitiv zu vermitteln.

Diese Fadenzange 94 hat drei Arbeitsstellungen:

| | |
|---|---|
| Stellung 1: 94-1 | Geöffnet. |
| Stellung 2: 94-2 | Leicht angedrückt, wirkt als Fadenbremse. |
| Stellung 3: 94-3 | Fest geschlossen, fixiert den Fadenstrang 92 |

In Station 8 ist die Fadenzange 94 noch hinter den Hüllkreis 14 in das Innere des Zentralrevolvers 13 zurückgezogen. Damit hat die Etikettenschere 104 freien Platz. Sie kann das vorderste Etikett 82 von der Etikettenbahn 81 abschneiden, ohne mit Teilen des Zentralrevolvers 13 zu kollidieren. Nachdem das vorderste Etikett 82 abgetrennt ist, wird der Zentralrevolver 13 mit dem über den Hüllkreis 14 hinausragenden Etikett 82 zur nächsten Station 9 geschaltet.

### Station 9: Bereitstellung Fadenstrang 92:

Der Faden wird als endloser Fadenstrang 92 von einer Fadenrolle 91 über eine Fadenbremse 99 durch ein Nadelöhr 90 einer Nadel 89 zu der Fadenzange 94 gezogen, die sich gerade in Station 10 befindet. Dieser Zug erfolgt einerseits durch die Drehung des Zentralrevolvers 13 sowie durch den Schieber 108 bei der späteren Bildung der Fadenschlaufe 95.

Anmerkung: Die Nadel 89 ist Bestandteil einer aus der EP 2 607 247 B1 bekannten Einrichtung zur Bildung eines Knotens 88 aus einem endlosen Fadenstrang 92. Da die Einrichtung für den Knoten 88 nicht Gegenstand des Schutzbegehrens ist, wird hier nur die Nadel 89 dargestellt. Zur Entlastung trägt ebenfalls der Faden bei, der aus einer in Fig. 5b gezeigten Schlaufe 203 freigegeben wird. Diese wird während des Ablaufs in einem dafür geeigneten Zeitsegment gebildet.

Zwischen den aufeinanderfolgenden Etiketten 82 der Stationen 9 und 10 muss der Fadenstrang 92 auf die Länge des Fadenabschnitts 93 gebracht werden, die für einen späteren Filterbeutel 20 gebraucht wird. Das geschieht, indem man den Fadenstrang 92 in einer Fadenschlaufe 95 speichert und bereitstellt (s. Fig. 3). Die Fadenschlaufe 95 wird gebildet, indem der Fadenstrang 92 zum Fadenverlauf 96 mit einem Schieber 108 zwischen Fadenumlenkungen 97 und 98 eingeschoben und damit nachgezogen wird. Die Fadenumlenkungen 97 und 98 sind gleichzeitig als Fadenbremsen ausgebildet. Da der Fadenstrang 92 von der inzwischen geschlossenen Fadenzange 94-3 in Station 10 festgehalten wird, wird der für die Fadenschlaufe 95 benötigte Fadenstrang 92 von der Fadenrolle 91 her über das Nadelöhr 90 abgezogen und zugeführt, ohne das empfindliche Etikett 82 in Station 10 zu belasten. Der Fadenverlauf 96 vor Bildung der Fadenschlaufe 95 ist in Fig. 1, der Fadenverlauf 95 nach Bildung der Fadenschlaufe 95 in Fig. 3 dargestellt.

### Verbindung von Etikett 82 mit dem Fadenstrang 92:

Eine Einrichtung zur Bildung eines Knotens 88 aus einem endlosen Fadenstrang 92, dargestellt durch ihre Nadel 89, verbindet den Fadenstrang 92 mit dem Etikett 82.

Fig. 3: Die Nadel 89 ist während der Drehung des Zentralrevolvers 13 durch Wegschwenken außerhalb der Laufbahn des Etiketts 82 positioniert. Somit ist eine Kollision zwischen Nadel 89 und Zentralrevolver 13 oder Etikett 82 nicht möglich, wozu auch die schon erwähnte Schlaufe 203 (Fig. 5) beiträgt.

Fig. 4: Im folgenden Schritt fährt die Nadel 89 zu der Position über dem Etikett 82, an der der Knoten 88 erwünscht ist.

Fig. 5: Dort wird das Etikett 82 von der Nadel 89 durchstoßen und dort der Knoten 88 gebildet. Nachdem der Knoten 88 fertig ist, wird die Nadel 89 zurückgezogen und schwenkt auf dem gleichen Weg, auf dem sie gekommen ist, in ihre Warteposition außerhalb der Laufbahn des Etiketts 82 zurück (s. auch Fig.3).

Mit Beginn und im Verlauf der Bewegung des Zentralrevolvers 13 von Station 9 zur Station 10 wird die in Station 9 noch geöffnete Fadenzange 94-1 nach außen in die Stellung gebracht, in der der Fadenstrang 92 durch sie hindurch läuft und von ihr ergriffen werden kann. Durch Schließen der Fadenzange 94 in den Zustand 94-3 wird der Fadenstrang 92 fixiert/festgeklemmt. Sobald der Zentralrevolver 13 zum Stillstand gekommen ist, kann die Verlängerung des Fadenstrangs 92 - durch Abziehen von der Fadenrolle 91 - durch Bildung der Fadenschlaufe 95 auf die benötigte Länge erfolgen. Und zwar ohne dass auf das empfindliche Etikett 82 in Station 10, an dem der Fadenstrang 92 bereits angeknotet ist, Kräfte übertragen werden können. Die Abzugsbewegung wird durch einen Schieber 108 erzeugt. Damit die Fadenschlaufe 95 stets in der erforderlichen Spannung gespannt bleibt, ist im Zentralrevolver 13 ein Fadenbegleiter 101 vorgesehen, der den Scheitelpunkt der Fadenschlaufe 95 mit sanfter Kraft begleitet (s. auch Fig. 3 und Fig. 4).

### Station 10: Etikett 82 auf endgültige Tiefe schieben

In Station 10 angekommen, ist der Fadenstrang 92 in der Fadenzange 94-3 fixiert. Hier wird das Etikett 82 mit Hilfe eines Schiebers 114 in eine genau festgelegte Tiefe in die Etikettentasche 83 weiter eingeschoben (s. Vergleich von Fig. 1 und Fig. 4 mit Fig.3). Das Etikett 82 wird dabei so weit eingeschoben, dass es bei der später in Station 1 bis 3 stattfindenden Kopffaltung 25 sowie Verknüpfung 136 des Fadenabschnitts 93 mit der Filterbeutel-Vorformung 24 samt Kopffaltung 25 nicht kollidiert oder mit angeknüpft wird.

### Station 11: Diese Station ist ohne Funktion für dieses Verfahren.

### Station 12: Fadenstrang 92 in Fadenkanal 76 einlegen und festhalten:

Die vorweggenommene Erklärung der beteiligten Elemente trägt dazu bei, die anschließende Funktionsbeschreibung ohne Unterbrechungen verfolgen zu können.

Fig. 3: Ein Fadenfänger 100 ist mit einem Aufstellarm (Kipphebel) 85 verbunden. In den Fadenfänger 100 ist nach Fig.7a und 7b ein Fadenkanal 76 eingearbeitet, in den der Fadenstrang 92 im Verlauf der Verfahrensschritte, wie später gezeigt wird, bis auf den Boden 168 des Fadenkanals 76 hineingleitet. Wo später in Station 3 die Verknüpfung 136 mit der Kopffaltung 25 stattfinden soll, laufen für das Eintauchen der Hakennadel 117 die Bohrungen 119 und 120 quer (senkrecht zum Boden 168 des Fadenkanals) durch den Fadenkanal 76 und den Fadenfänger 100. Dabei ist die Fig. 8a eine Leitfigur aus der Gruppe der Zeichnungen der Figuren 8ff, weil dort wesentliche Eigenschaften dargestellt sind.

Folgende 3 Bohrungen laufen senkrecht auf die Kanal-Innenwand 169 des Fadenkanals 76 zu:
Bohrung 155 für einen Faden-Sperrstift 156,
Bohrung 141 für einen Faden-Klemmstempel 147,
Bohrung 142 für einen Faden-Bremsstempel 148.
Die Faden-Klemm- und Brems-Stempel 147 und 148 selbst bestehen analog aus je einer schaftartigen Schubstange 159 und je einer damit verbundenen Andrückplatte 163, wie in Fig. 8a bis Fig. 8c am Beispiel für den Bremsstempel 148 gezeigt. Die Andrückplatte 163 wird durch die Wirkung einer Feder 160 gegen die Führungswand 137 (innere Kanalwand) im Fadenkanal 76 gezogen, so dass der Fadenstrang 92 dazwischen verläuft. Je nach Auslegung der jeweiligen Feder 160 kann die Andrückplatte 163 den Fadenstrang 92 fixieren oder bremsen.

Zur Erhöhung der Sicherheit für die Fadenführung wird die Andrückplatte 163 mit einem Stift 162 zur Fadenrückhaltung versehen, der in eine Bohrung 161 im Fadenkanal 76 eintaucht. Somit wird der Raum abgeschlossen und ein seitliches Herausgleiten des Fadenstrangs 92 verhindert, ohne auf die Führungswand 137 (innere Kanalwand) drücken zu müssen, denn bei einem 12-teiligen Revolver wäre 12mal eine präzise Justierung der empfindlichen Hubeinstellung nötig.

Mit dem Druck der Stößel 158 auf die Schubstange 159 entfernt sich, wie Fig. 8c zeigt, die Andrückplatte 163 von der Führungswand 137 und ermöglicht, dass der Fadenkanal 76 für den Fadenstrang 92 geöffnet wird und der Fadenstrang 92 hineingleiten bzw. herausgezogen werden kann. Die hier gezeigte Anordnung öffnet den Fadenkanal 76, solange der Stößel 158 drückt. Das geschieht nur während der Zeit, in der der Fadenstrang 92 in den Fadenkanal 76 gleiten soll bzw. aus dem Fadenkanal 76 freigegeben werden soll.

Anmerkung: Falls räumlich oder technisch möglich, kann die Funktion der Stößel 158 auch mit einem gemeinsam angesteuerten Bauteil realisiert werden. Die gleichen Überlegungen wie für die Faden-Klemm- und Brems-Stempel 147, 148 gelten auch für den Faden-Sperrstift 156, der verhindert, dass der Fadenstrang 92 aus dem Fadenkanal 76 gezupft wird, beispielsweise während er von der Hakennadel 117 zur Schlaufenbildung während der Verknüpfung durch die Filterbeutel-Kopffaltung 25 über der Bohrung 119 gezogen wird. Somit bleibt er im Fadenkanal 76 über der Bohrung 120 für die Hakennadel 117 erfassbar.

Die dargestellten Funktionen lassen sich ausführlich an der Funktion des Bremsstempels 148 zeigen: In Fig.8a ist er auf Bremsen eingestellt, Bei leichter "Öffnung" in Fig.8b ist der Faden frei, kann aber wegen des Stiftes 162 des Fadenrückhalters den Kanal 76 nicht verlassen. Frei hinein- oder herausgleiten kann der Faden erst, wenn (Fig.8c) der Bremsstempel 148 mitsamt Fadenrückhalter ganz aus dem Kanal 76 gezogen ist. Die Andrückplatte für die Schlaufe 153 ist mit 182 bezeichnet. Die untere Aussparung im Fadenkanal für die Andrückplatte 163 ist mit 183 bezeichnet.

Ein erheblicher Vorteil dieses Verfahrens ist, dass alle angewandten Funktionen mit sehr einfachen Bauteilen durchführbar sind, die auch beim späteren Betrieb bei einer nach diesem Verfahren gebauten Maschine nur eines geringen Wartungsaufwandes bedürfen. Der weitere Vorgang wird anhand der Station 12 beschrieben.

### Filterbeutel-Vorformung 24 bilden und Fadenstrang 92 mitziehen:

In Fig. 1 ist der Zentralrevolver 13 bereits in seiner Haltestellung angekommen. Durch eine leichte Schwenkbewegung des Aufstellarms 85 - die vorteilhafterweise bereits während der Drehbewegung des Zentralrevolvers 13 aber auch nach Stillstand des Zentralrevolvers 13 oder kombiniert durchgeführt werden kann - wird die Beuteltasche 75 so weit geöffnet, (vergl. Fig. 6a und 6b) dass der Schlauchabschnitt 74 vom Schlauch-Einschieber 109 in die Beuteltasche 75 geschoben werden kann und die Filterbeutel-Vorformung 24 formt. Die Schwenkbewegung kann über eine Linearführung mit einem Schwingarm mit einem Drehpunkt für einen Schwinghebel erfolgen.

Dabei wird das den Durchgang überspannende Fadenstück 164 mitgeschoben, wodurch der Fadenstrang 92 dabei zu einem umschlingenden Faden 113 ausgezogen wird, der die Filterbeutel-Vorformung 24 am Ende umspannt. Da die Fadenzange 94-3 an Station 12 den Fadenstrang 92 von der Etikettenseite her fixiert, muss der Faden-Nachzug, der für den umschlingenden Faden 113 gebraucht wird, von der Station 1 herkommen. Weil aber der Fadenstrang 92 in Station 1 noch mit dem dortigen Etikett 82 verbunden ist und durch die dortige Fadenzange 93-3 fixiert wird, muss der Faden-Nachzug ermöglicht werden, ehe der Schlauchabschnitt 74 in die Beuteltasche 75 eingeschoben werden kann. Das geschieht, indem vorher in Station 1 der Fadenstrang 92 zwischen dem Etikett 82 und der geschlossenen Fadenzange 94-3 mit einer Fadenschere 106 getrennt wurde, wobei der Fadenabschnitt 93 für den späteren Filterbeutel 20 in Station 1 verbleibt. In Fig.6a ist die Fadentrennung 165 deutlich sichtbar. Ebenso wird die in Station 1 befindliche Fadenzange 94-3 auf die Stufe 94-2 geöffnet und der Faden-Sperrstift 156, der Faden-Klemm- und Brems-Stempel 147 und 148 in Freistellung gebracht, also durch die Stößel 158 aus dem Fadenkanal 76 (Fig.7c) gedrückt..

Gleichzeitig kann an Station 12 durch den Faden-Nachzug, wenn der Schlauchabschnitt 74 eingeschoben wird und der Fadenstrang 92 um die Filterbeutel-Vorformung 24 gezogen wird, der Fadenstrang 92 in den Fadenkanal 76 hineingleiten (s. Fig. 6b). Durch die gelockerte Fadenzange 94-2 in Station 1 und die nachfolgenden bremsenden Faden-Umlenkungen 97 und 98 wird der Fadenstrang 92 durch die Bremsung gebremst herbeigezogen und wird durch ohne weitere gesteuerte Elemente in den Fadenkanal 76 bis zur Führungswand 137 zum Boden 168 eingezogen.

Das Einschieben 109 geschieht indem der Schlauchabschnitt 74 durch eine - nicht gezeigte - Führungsbahn in die Beuteltasche 75 geschoben wird. Wie man aus Fig.6a (vor) und Fig.6b (nach dem Einschieben des Schlauchabschnitts 74) erkennt, umhüllt dabei das über die Beuteltasche 75 gespannte Fadenstück 164 die Filterbeutel-Vorformung 24. Der Fadenstrang 92 für den umschlingenden Faden 113 wird über die Fadenbremse des Faden-Bremsstempels 148 von der Station 1 kommend, gezogen.

Aufgrund der geometrischen Anordnung gleitet der Fadenstrang 92 bis auf die Führungswand 137 auf den Boden 168 des Fadenkanals 76 (Fig. 6b). Nachdem der Fadenstrang 92 am Boden 168 des Fadenkanals 76 angekommen ist, werden die Stößel 158 gelockert und der Faden-Sperrstift 156 sowie die Faden-Klemm- und Brems-Stempel 147 und 148 werden von den Federn 160 (s. Fig. 8) in ihre Sperrstellung gebracht, d.h. die Stifte 162 überdecken den Fadenkanal 76 und der Fadenstrang 92 kann nicht mehr aus dem Fadenkanal 76 gleiten/schlüpfen.

### Station 1: Fadenstrang 92 durchtrennen und Kopffaltung 25 beginnen:

Bei der Beschreibung der Vorgänge in Station 12 wurde bereits vorweggenommen, dass der durchlaufende Fadenstrang 92 erst in Station 1 durchtrennt wird. Bis zu diesem Zeitpunkt war der Fadenstrang 92 beginnend an der Fadenrolle 91 bis an die Stelle der Kopffaltung 25 ein einziger durchlaufender Strang. Der Faden ist ein schwierig zu kontrollierendes Naturmaterial, der unvorhersehbar reagiert, wenn man ihm und seinen Fadenenden 126 Freiräume gibt. Für die kontrollierte Fadenführung einer schnell laufenden Maschine ist das eine wesentliche Vereinfachung, dass man den Faden durch die ganze Maschine einfach durchziehen kann. Dies ist überaus wichtig und (für durch Faltung erzeugte Doppelkammerbeutel nach Kategorie 2) vorteilhaft und eine elementare Neuerung:
Mehrere Stationen entfallen, an denen das lose Fadenende 126 gefangen oder geführt werden müsste, wie es anfangs in der DE 2 027 167 B und auch noch in der DE 10 2018 101 A1 der Fall war. Somit muss das Fadenende 126 erst nach dieser Durchtrennung mit der Fadenschere106 kontrolliert werden. Dabei erledigt das zwangsweise Einziehen des Fadenstrangs 92 in den Fadenkanal 76 in eine exakte Position sowie die Kontrolle des Fadenstrangs 92 und später des Fadenabschnitts 93 mit den sperrenden und bremsenden Elementen des Fadenfängers 100 und des Fadenkanals 76 diese Aufgabe gleich mit.

Für die Stationen 1 bis 3 ist nunmehr der Fadenabschnitt 93 an seinem einen Ende am Etikett 82 angeknotet und steckt an seinem freien Fadenende 126 im Fadenkanal 76 straff eingeklemmt zwischen den Faden-Klemm- und Brems-Stempeln 147 und 148 auf einer exakten Position, wo er mit der Kopffaltung verknüpft werden kann.

Die Kopffaltung 25 ("Kopfverschluss") kann auf die Stationen 1 bis und 3 verteilt werden. Ein möglicher Ablauf ist in den Fig. 9a bis Fig.9f, auf die später noch eingegangen wird, erkennbar.

Figur 9f zeigt einen Abschluss/Umbiegekante 197 für die Faltschulter 86 im Bereich der überstehenden Seitenwand. Die Kante 197 hat einen Winkel 198 und mit 199 ist der Überstand des Seitenflügels über die Mittelachse 140 dargestellt. Die über die Oberkante 118 hinausstehende Spitze ist mit 200 bezeichnet. Die um die Oberkante 118 umgeschlagene Spitze ist mit 201 bezeichnet. In Fig. 9e ist mit 205 eine obere Kante gezeigt, welche über die Seitenwand hinaussteht.

### Station 2: Kopffaltung 25 bilden:

Durch Übernahme von Einzelbewegungen der Kopffaltung 25 kann der Zeitplan der Station 1 entlastet werden oder die Station 2 bleibt frei und ist gegebenenfalls für spätere Modifikationen verfügbar. Dies spielt für das vorgeschlagene Verfahren keine Rolle.

### Station 3: Kopffaltung 25 (z.B. in Fig.1c, Fig.9f, Fig.10) mit Fadenende 126 des Fadenabschnitts 93 verbinden und verschließen:

In Station 3 spielt der Fadenkanal 76 eine entscheidende Rolle. Um im Folgenden das Verständnis zu erleichtern, werden die wichtigsten Merkmale des parallel zur Gehäusewand liegenden Fadenkanals (Fig.7a Längsschnitt, Fig.7b Querschnitt) kurz zusammengefasst. Die näher beim Maschinengehäuse liegende Wand wird als "Innenwand" oder Führungswand 137, die entfernter liegende als "Außenwand" 169 bezeichnet. Verbunden sind sie durch den Boden 168.

Der Bremsstempel 148 ist, senkrecht auf die Führungswand 137 treffend, durch eine Bohrung 142 geführt, gleichermaßen der Klemmstempel 147 durch die Bohrung 141 und der Fadenrückhaltestift 156 durch die Bohrung 155. Senkrecht dazu, also senkrecht zum Boden 168 des Kanals, verlaufen die Durchlässe bzw. Bohrungen 119 und 120. für die Hakennadel 117 (siehe Fig. 7a). Diese Durchlässe können den Fadenkanal, den sie durchqueren müssen, entsprechend den Durchlässen lokal erweitern, wobei sie weiterhin als "Bohrung" bezeichnet werden.

In Station 3 kommt die Filterbeutel-Vorformung 24, die inzwischen mit ihrer Kopffaltung 25 fertig geformt ist, und mit dem Fadenabschnitt 93 als umschlingender Faden 113 an. Der Fadenabschnitt 93 läuft, abgesichert durch die Faden-Klemm- und Brems-Stempel 147 und 148 sowie den Faden-Sperrstift 156, an der Führungswand 137 durch den Fadenkanal 76 hindurch bis zu seinem Fadenende 126. Die Aufgabe an der Station 3 ist es, das Fadenende 126 des umschlingenden Fadens 113 mit der Kopffaltung 25 zusammenzuknüpfen und den späteren Filterbeutel 20 damit gleichzeitig sicher zu verschließen.

Diese Aufgabe kann in Varianten ausgeführt werden:
Variante A: Eine Verknüpfung 136 mit Einstichen entlang der Richtung der Filterbeutelachse 140.
Varianten B und C: Die Art der Verknüpfung 136 aus Variante A kann analog auch auf eine um 90° gedrehte Form mit Einstichen parallel zur Oberkante 118 übernommen werden. Die Richtung der Verknüpfung 136, und damit des Fadenendes 126, muss hierzu unter der Voraussetzung straffer Fadenführung um 90° umgelenkt werden.

Anmerkung : Die Varianten B und C haben den Vorteil einer sichereren Verschlussqualität des späteren Filterbeutels 20, da der linke und der rechte Teil der Kopffaltung 25 mit absoluter Sicherheit von der Verknüpfung 136 erfasst werden. Bei der Variante A müssen sich die beiden Teile genügend überlappen, um von der Verknüpfung 136 erfasst zu werden. Aus den Fig.9d und 9e, in deren Darstellung der Beutel in zwei in der Mitte aufgetrennten Hälften dargestellt ist, lassen sich die Überlappungseinstiche erkennen.

Variante A: Verknüpfung 136 des Fadenendes 126 des umschlingenden Fadens 113 in Richtung der Filterbeutelachse 140:
Die Verknüpfung 136 ist grundsätzlich aus der DE 196 19 518 A1 bekannt. Um das Verfahren leichter verständlich zu machen und zu zeigen, wie sich diese Lösung in das hier vorgestellte Verfahren einbringen lässt, wird es in Kurzform mit Hilfe der Fig. 10a bis Fig. 10h erklärt.

Anmerkung: Die Bohrungen 119 und 120 ermöglichen, dass die Hakennadel 117 unter den Faden 113 greifen kann, und nicht auf dem Fadenfänger 100 bzw. dem Boden 168 des Fadenkanals 76 hart aufschlägt.

Zunächst wird die Hakennadel 117, die während der Drehung des Zentralrevolvers 13 außerhalb des Hüllkreises 14 (Fig.3) positioniert ist, über die Bohrung 119 (zu Fig.4 bzw. zur Fig.10a) geführt. Sie durchsticht die Kopffaltung 25 ein erstes Mal und untergreift nun den diesseits der Bohrung 119 liegenden Faden 173 (Fig.10b). Auf ihrem Rückweg durch die Kopffaltung 25 zieht sie den Faden mit sich durch auf die vordere Seite, wobei sich eine Schlaufe 131 bildet (s. Fig. 10c). Wenn ein Stück des Fadenendes 126 zu einer Schlaufe 131 zurückgezogen wird, besteht die Gefahr, dass das restliche Fadenende 126 aus dem Fadenkanal 76 herausgezogen wird und damit seine sichere Übergabeposition verliert. Der Verlauf des Fadenendes 126 im Fadenkanal 76 lässt (Fig.10c und 10d) erkennen, wie das Fadenende 126 vom Faden-Rückhaltestift 156 am Boden des Fadenkanals 76 gehalten wird, um das Herausgleiten zu verhindern.

Bemerkung: um das Zeichnungsblatt mit den Fig.10a-h nicht zu überladen, sind die Bezugszahlen nicht in jeder der fast identischen Abbildungen aufgeführt, denn sind sie aus einer der anderen zusammengehörigen Abbildungen, z.B. aus Fig.10a zu entnehmen. Entsprechendes gilt für die gesamte Anmeldung.

Die Hakennadel 117 wird nun - mit der Schlaufe 131 um ihren Schaft - zur Position der Bohrung 120 bewegt und nimmt dabei die Schlaufe 131 mit (s. Fig. 10d). Sie durchsticht nun die Kopffaltung 25 ein zweites Mal und untergreift und erfasst den umschlingenden Faden 113 weiter in Richtung seines Fadenendes 126. Beim Rückweg wird das Fadenende 126 mit hochgezogen, und durch die Schlaufe hindurchgezogen.

Fig. 10e zeigt das durch die Schlaufe 131 durchgezogene Fadenende 126 im Zustand bei geöffnetem Bremsstempel 148 und zurückgefahrenem Faden-Sperrstift 156. Danach wird die Hakennadel 117 vollständig zurückgezogen (Fig.10e) und gibt die durch den umschlingenden Faden 113 gebildete Schlaufe mit dem gezogenen Fadenende 126 frei, wie ebenfalls aus Fig.10e zu erkennen ist.

Das Festziehen der Verknüpfung kann unabhängig vom bisher beschriebenen Ablauf erfolgen. Ausgehend von Fig. 10e bewirkt ein Ziehen am Faden 135, dass die Schlaufe 131 von Fig.10e zum Durchstich 171 über der Bohrung 119 (Fig. 10f) gezogen wird und das Fadenende 126 mitnimmt und die Verknüpfung 136 beendet.

Wie Fig.10a bis 10h zeigen, ist das hier vorgestellte Verfahren so ausbaufähig, das zweite Ergreifen des Fadens hinter der Oberkante 118 des Beutels vorzunehmen und somit die Verknüpfung weiter nach "oben" zu verschieben, um Platz für das Etikett 82 zu gewinnen und auf ein zweites Durchstechen durch das Filterpapier zu verzichten, was zur Schonung der Hakennadel 117 beiträgt.

Eine zusätzliche Verstärkung kann erreicht werden, indem man den Faden durch die Schlaufe 131 als Schlaufe 184 in Fig.10g stehen lässt und die Schlaufe zum Durchstich 171 führt. Die Verknüpfung wird dann nicht durch einen Faden bewirkt, sondern, wie Fig.10h zeigt, durch zwei Fäden. Fig.11a bis Fig.11f zeigen den normalen Ablauf beim Einfangen des Fadens 82 durch die Hakennadel 117. Die Bereiche der Bohrungen 141 und 142 sind so gestaltet, dass für die Hakennadel 117 auf ihrer "Rückseite", sofern aus geometrischen Umständen (Schlitzbreite, Durchmesser Hakennadel usw.) erforderlich, eine Ausfräsung 178 vorgesehen ist und auf ihrer "Vorderseite" eine Ausfräsung 180. Die Bohrungserweiterung in Form der Ausfräsung 178 hinten sichert der Nadel eine Vorbeifahrt ohne zu streifen, die Ausfräsung 180 gibt Platz für den von der Nadel weggedrückten Faden (Fig. 11c und 11d), der bei der Rückfahrt der Nadel (Fig.11e und 11f) in die Aussparung 181 der Hakennadel 117 zurückfedert.

Dies läuft unter der Voraussetzung ab, dass der Faden 173 während des geschilderten Ablaufs gestreckt bleibt und die Spannung nicht nachlässt. Das erfordert eine sehr hohe Präzision in der Zuführung des Fadens 173, denn bereits bei geringfügig zu viel gefördertem Faden 173 verliert der Faden seine gestreckte Führung und wird nicht mehr sicher erfasst. Dabei spielen viele Faktoren eine Rolle, wie Dicke, Elastizität, Gleichförmigkeit des Fadens, Schlitzbreite und Tiefe des Fadenkanals usw. Der Ablauf lässt sich durch folgende Erweiterung, wie sie in Fig.12a bis 12c dargelegt ist, sicher gestalten: Durch den Fadenfänger 100 ist zwischen den Bohrungen 141 und 142 eine Bohrung 175 angebracht, durch die ein direkt von der Maschine kommender Stößel 176 den Faden 174 zu einer Schlaufe 177 zieht. Diese Schlaufe muss mindestens - aber nicht ganz genau - so viel Faden aufnehmen, dass er zum Zeitpunkt, an dem der Faden 173 - bzw. das Fadenende 126 - von der Hakennadel 117 erfasst werden muss, gerade gezogen ist. Diese Funktion kann ausgedehnt werden, um die Schlaufe 131 bis zur endgültigen Verknotung zum Durchstich 171 (Fig. 10 f) zu ziehen.

Bei ungünstigen Bedingungen wie bei unregelmäßigen Verdickungen der Fäden 92 oder einer zum Fadenkanal 76 nicht angepasster Dicke usw. kann es zu Störungen im Ablauf kommen. Das lässt sich durch die folgende bevorzugte Erweiterung des Verfahrens beheben:
Die Bohrung 120 wird senkrecht zum Verlauf des Fadens 92 zu einer Ausfräsung 178 erweitert. Fig. 13a in Seitenansicht und Fig. 13b in Draufsicht zeigen, wie beim Durchstechen in der erweiterten Bohrung 120 die Hakennadel 117 am Faden 92 vorbeigeführt wird. Vor dem Rückweg der Hakennadel 117 sorgt eine minimale Relativbewegung zwischen der Hakennadel 117 und dem Fadenkanal 76 (Fig.13c und 13d) dafür, dass der Faden sicher erfasst wird. Da die Querbewegung minimal - in der Größenordnung der Fadendicke - ist, führt das bei dem Rückzug durch den Durchstich der Kopffaltung 25 zu keinen Problemen.

Die im vorhergehenden Abschnitt erwähnte Relativbewegung zwischen der Hakennadel 117 und dem Faden 92 kann dadurch erfolgen, dass die Nadel (mitsamt dem gesamten Knoter 115) quer zur Beutelachse 140 (Längsbewegung) bewegt wird oder auch dadurch, dass der Fadenfänger die kleine Bewegung ausführt.

Fig.14: Darüber hinaus ist es möglich, mit der Nadel 117 um eine Drehachse 204, die exzentrisch zu ihrer eigenen Symmetrieachse angeordnet ist, eine Drehung 219 um 180° durchzuführen. Das geschieht, sowie die Aussparung 181 des Hakens auf gleicher Höhe wie der Faden 92 liegt. Der Mechanismus wird verständlich aus Fig.14a und b (die Rückseite der Hakennadel geht am Faden vorbei, während nach einer 180° Drehung der Faden in die Aussparung des Hakens 181 kommt (Fig.14d). Fig.14e zeigt in vergrößertem Maßstab wie der Faden bereits erfasst ist, um zur Schleife hochgezogen zu werden. Diese Abbildung zeigt auch, wie sich der Fadenkanal 76 in den ganzen Fadenfänger einfügt - das gilt übrigens für alle hier vorgeführten Beispiele. Die Fig.14c und 14f stellen die jeweilige Draufsicht dar.

Unabhängig von den Zusatzfunktionen läuft der Vorgang folgendermaßen ab: Sowie das Fadenende 126 vollständig durch die Schlaufe 131 gezogen ist, wird auch der Faden-Klemmstempel 147 gelöst. Ab diesem Zeitpunkt kann die Schlaufe 131 am Faden 135 zurückgezogen werden, wobei der Faden 135 von der Schlaufe 131 kommend durch den ersten Durchstich zurückgleitet und sich dabei das Fadenende 126 zwischen der durchstochenen Kopffaltung 25 und der sich verkürzenden Schlaufe 131 verzurrt. Dabei ist es gleichgültig, ob das Verzurren maschinell geschieht - möglich durch ein Straffungselement in Station 4, durch die oben erwähnte zusätzliche Bohrung 175 mit Stößel 176 oder erst beim Gebrauch, wenn der Filterbeutel 20 am Etikett 82 hängt. Die Verknüpfung 136 zieht sich in jedem Fall spätestens durch Ziehen am Etikett 82 und am Faden 135 (s. z.B. Fig.1d) fest.

Die beiden Bohrungen 119 und 120 können durch einen Schlitz, der mindestens die Bohrungen einschließt und die Breite des Bohrungsdurchmessers hat, ersetzt werden. Das bringt den Vorteil, dass der Hakennadel 117 entlang der Achse der beiden Durchstiche eine geringe Maßabweichung zugelassen wird, wobei sie dann aber quer zur Achse genau eingestellt sein muss. Da die Verhältnisse leicht verständlich sind, werden sie nicht in einer eigenen Abbildung dargestellt.

### Variante B: Verknüpfung 136 des Fadenendes 126 mit der Kopffaltung 25 soll quer zur Filterbeutelachse 140 erfolgen:

Für eine Verknüpfung parallel zur Oberkante 118 der Kopffaltung 25 muss also der Fadenverlauf um 90° verdreht gegenüber der Filterbeutelachse 140 erfolgen. Dabei muss der Faden 113 der Hakennadel 117 gleichermaßen kontrolliert zur Verfügung gestellt werden wie in der Version A, also gespannt und räumlich/örtlich fixiert.

Bis der Fadenstrang 92 im Fadenkanal 76 eingebracht ist, läuft alles wie in Version A, allerdings ohne Durchführung der Verknüpfung, ab. Erst dann werden zusätzliche Funktionen erforderlich. In Fig. 15a wird der Fadenkanal 76 durch einen Drehteller 149 unterbrochen. Der Ort des Drehtellers 149 ist so gewählt, dass er die Bohrungen 141 und 142 vollständig erfasst und seine Rotationsachse in der Mitte zwischen diesen Bohrungen liegt. Der Fadenkanal 76 wird im Drehteller 149 von einem eigenen Fadenkanal 157 so weitergeführt, dass sich die kombinierten Fadenkanäle 76 und 157 so verhalten wie der einzige Fadenkanal 76 in Version A. Damit wird der Fadenstrang 92 erfasst wie beschrieben.

Der Drehteller 149 wird nun um 90° gedreht. Das könnte nach Fig.15a durch einen Stößel 158 erfolgen, der auf einen mit dem Drehteller 149 verbundenen Hebel 167 einwirkt. Der Fadenstrang 92 liegt nun mitsamt dem Fadenkanal 157 parallel zur Oberkante 118 des Beutels (Fig. 15b). Danach wird - analog wie in Variante A beschrieben - der Faden 113 angeknüpft. An der Anordnung und Funktion der Faden-Klemm- und Brems-Stempel 147 und 148 im Fadenfänger 100 ändert sich gegenüber Variante A nichts. Lediglich der Rückhaltestift 156 muss in Richtung der Filterbeutelachse 140 ausgerichtet werden, da der Faden 113, der mit der Kopffaltung 25 verknüpft wird, nicht mehr längs, sondern quer liegt.

Für den Weg oder das Wegsegment des Fadens 113 vom Fadenkanal 76 zum querliegenden Fadenkanal 157 ist ein ausgesparter Führungskanal 150 im Drehteller 149 und/oder im Fadenfänger 100 freigehalten. Dargestellt ist die Aussparung 150 im Fadenfänger 100. Ausgesparte Führungskanäle sind großzügig bemessen, um dem durchgezogenen Faden 151 wenig Widerstand entgegenzusetzen, besonders die umlenkenden Kanten 152 sind zu kleinen Kreissegmenten entschärft. Gegenüber dem Zeitplan der Variante A muss beachtet werden, dass die Zeit für die Drehung des Drehtellers 149 berücksichtigt werden muss. Gezeigt wird der Fadenrückhaltestift 156 in Fig. 15a bis Fig. 14c nicht, da er und die Filterbeutelachse 140 sich gegenseitig überdecken. Gezeigt wird er aber in Fig. 15a und Fig. 16a

Dieses hier gezeigte Beispiel mit einem zentral gelagerten Drehteller 149 lässt sich konstruktiv an spezielle Umgebungsbedingungen anpassen, was Drehpunkt, Verlauf des Kanals usw. anbelangt. Das wird in Fig. 15c und Fig.16a gezeigt, für die die gleiche Erklärung gilt wie für die Fig. 15a und Fig. 16b

Bei Variante B ist der Drehteller 149 das zentrale Bauteil, durch das die Richtung der Verknüpfung 136 geändert wird. Beim Drehteller 149 handelt es sich um ein miniaturisiertes Bauteil in staubiger Umgebung, welches außerdem in jede Station des Zentralrevolvers 13, also in der vorliegend gezeigten Ausführung 12-mal, mit äußerst präziser Justierung eingebaut werden müsste. Es handelt sich hier - im Vergleich zum übrigen äußerst robusten Verfahren - um die empfindlichste Stelle. Das ist ein wichtiger Punkt. Deshalb wird in einer weiteren, bevorzugten Ausbildung für die Umlenkung des Fadenendes 126 zum Zweck einer Verknüpfung 136 quer zur Filterbeutelachse 140 ein einfacheres Verfahren weiterentwickelt.

### Variante C: Analog Variante B:

Ziel ist es, die wesentlichen Funktionen des Drehtellers 149 in ein Bauteil, das außerhalb des Zentralrevolvers 13 angeordnet ist, zu übertragen. Hier wird zur Lösung eine Schiebeachse 122 gewählt.

In Fig. 17a wird der Fadenkanal 76 aus der Filterbeutelachse 140 nach rechts verschoben. Rechtwinklig über dem Fadenkanal 76 ist ein Langloch 121 angeordnet, das über den umschlingenden Faden 113 so weit rechts hinausreicht, dass hinter dem Faden 113 ein Freiraum 144 entsteht, in dem ein an einem Hebel 123 angeordneter Schiebestift 124 Platz hat. Auf der linken Seite reicht das Langloch 121 über den linken Durchstich der späteren Verknüpfung 136 (definiert in Fig.10f) mindestens um den Durchmesser des Schiebestifts 124 hinaus.

Der Schiebestift 124 ist während der Drehbewegung des Zentralrevolvers 13 in einem Bereich außerhalb des Hüllkreises 14 stationiert. Er wird nach Stillstand dieser Drehbewegung durch eine Hubbewegung 145 der Schiebeachse 122 über den Freiraum 144 des Langlochs 121 bewegt und dann durch eine Drehung 146 (s. Fig. 17b) der Schiebeachse 122 in diesen Freiraum 144 eingeschoben. Dann wird (s. Fig. 17c) durch eine weitere Hubbewegung 145 der Schiebeachse 122 der Faden 113 zu einer nicht gezeigten Schlaufe 153 mit einem oberhalb verlaufenden Fadenstück 154, dem Fadenbogen 134 um den Schiebestift 124 und einem unteren Fadenstück 154a ausgezogen. Der Faden hierfür wird durch entsprechende Ansteuerung der Faden-Klemm- und Brems-Stempels 147 und 148, die aus Variante A bekannt sind, vom Fadenende 126 entnommen. Der Faden-Sperrstift 156 ist wie in der Variante B senkrecht zum Faden 154 auszurichten. Dargestellt ist er von oben - vom Beutelkopf 118 - kommend. Der Faden-Sperrstift 156 kann auch von "unten" kommen, betätigt werden kann er z.B. über eine Schiebeachse, auf die nicht näher eingegangen wird, da sie praktisch mit der Schiebeachse 122 (s. Fig. 17) bereits erklärt ist. Dabei zeigt das Bezugszeichen 207 den Fadenschub 125 über dem Freiraum 144 und 207 den Fadenschub 125 über den h.T.

Für die Verknüpfung 136 wird eine gewisse Fadenlänge gebraucht. Durch gesteuerte Hubbewegung 145 des Schiebestiftes 124 kann hierfür die erforderliche Fadenlänge von den Fadenstücken 154 und 154a freigegeben werden. Darüber hinaus benötigte Fadenlänge kommt, wie bereits aus Variante A bekannt, vom dafür bereit gestellten Fadenende 126.

Anmerkung: Die angewandten Funktionen sind schon aus Version A und B bekannt.

Station 4: kann zur Prüfung, ob der Faden an Etikett und/oder Beutelkopf festsitzt, herangezogen werden.

Zusammenfassend wird festgestellt, dass ein Erfindungsaspekt darin zu sehen ist, dass vor einer Verknotung des Etiketts mit einem Faden 92, 93, 113, 126, 135, 138, 139 das Etikett 81 vor und während der Verbindung mit dem Faden 92, 93, 113, 126, 135, 138, 139 unter einen umgeschlagenen Kopfverschluss 25 des Beutels 20 gesteckt wird.

Ein weiterer Erfindungsaspekt betrifft den zugspannungsfreien Fadentransport, weil der Faden 92, 93, 113, 126, 135, 138, 139 mit dem durch Fadenschlingen verknüpften Etikett 81 zusammenhängend bis zur einer Station 9 des Zentralrevolvers 13 transportiert wird, in der er um den Beutel 20 geschlungen wird und dass die Verbindung zwischen Etikett 82 und Faden 93 während der Durchführung des Verfahrens frei von Zugspannungen ist

Ein dritter Erfindungsaspekt betrifft die Abdichtung des in der Station 12 mit den Häufchen 72 des Füllguts bestückte Schlauch 73, der in den Zentralrevolver 13 eingeschoben wird und dabei die beiden Seitenwände 21 aufgerichtet werden, um das charakteristische Knie der Bodenfalte 23 zu bilden, sodass damit eine am Etikett 82 ausgerichtete Filterbeutel-Vorformung 24 gebildet wird.

### Bezugszeichenliste

1 Zentralrevolver Station auf 1 Uhr Stellung
1b Beutelkammern oben offen
1c Beutel fertig
1d Beutel hängt am Etikett
1e Beutel geschnitten (Rändelnaht
2 Zentralrevolver Station auf 2 Uhr Stellung
3 Zentralrevolver Station auf 3 Uhr Stellung
4 Zentralrevolver Station auf 4 Uhr Stellung
5 Zentralrevolver Station auf 5 Uhr Stellung
6 Zentralrevolver Station auf 6 Uhr Stellung
7 Zentralrevolver Station auf 7 Uhr Stellung
8 Zentralrevolver Station auf 8 Uhr Stellung
9 Zentralrevolver Station auf 9 Uhr Stellung
10 Zentralrevolver Station auf 10 Uhr Stellung
11 Zentralrevolver Station auf 11 Uhr Stellung
12 Zentralrevolver Station auf 12 Uhr Stellung
13 Zentralrevolver
14 Hüllkreis des Zentralrevolvers 13
20 Doppelkammer-Beutel. Filterbeutel
21 Seitenwand im Filterbeutel-Rohling
22 überstehende Seitenwand
23 Bodenfalte
24 Filterbeutel-Vorformung
25 Kopffaltung am Beutelkopf, "Kopfverschluss"
26 Beutelkammer
30 Drehrichtung Uhrzeiger Revolver
70 Dosiereinrichtung
71 Filterpapierbahn
72 Füllgut Häufchen
73 Flacher Schlauch für Schlauchabschnitt 74
74 Schlauchabschnitt für Filterbeutel-Vorformung 24
75 Beuteltasche in Zentralrevolver 13
76 Fadenkanal im Fadenfänger 100
81 Etikettenbahn
82 Vereinzeltes Etikett aus 81
83 Tasche für Etikett 82
84 Aufstellarm/Balken fix
85 Winkelhebel incl. Aufstellarm gesteuert
86 Faltschulter
88 Knoten
89 Nadel
90 Nadelöhr
91 Fadenrolle
92 Fadenstrang kommend von 91
93 Fadenabschnitt pro Filterbeutel
94 Fadenzange
94-1 Fadenzange in geöffnetem Zustand
94- 2 Fadenzange als Fadenbremse
94-3 Fadenzange fixiert den Faden
95 Fadenschlaufe im Revolver Fadenstrang 92
96 Fadenverlauf zwischen Station 9 und 10
97 Fadenumlenkung mit Bremse (Beginn Fadenschlaufe 95)
98 Fadenumlenkung mit Bremse (Ende Fadenschlaufe 95)
99 Fadenbremse nach Fadenrolle 91 zur Zufuhr Fadenstrang 92
100 Fadenfänger
101 Fadenbegleiter u. Scheitelpunkt v. Fadenschlaufe 95
104 Etikettenschere - Trennstelle Etikettenbahn 81
105 Papierschere - Schere Beutelschlauch
106 Fadenschere - Faden Station 1
108 Schieber für Fadenschlaufe 95
109 Schlauch-Einschieber
110 Einschiebeinrichtung für Etikettenstrang
113 umschlingender Faden in 25
114 Schieber Etikett 82 Station 10
115 Knoter
117 Hakennadel
118 Oberkante Beutel/Kopfverschluss
119 Bohrung f. Hakennadel 117 kommend von Etikett
120 Bohrung für Hakennadel 117 für kommend von Fadenende 126
121 Langloch
122 Schiebeachse zur Fadenaufspannung
123 Hebel für Schieber 124
124 Schiebestift (Fadenspann-Stift)
125 Fadenschieber= 122+123+124
126 Fadenende von 92 (und 93)
129 Bewegungsachse von 109
131 Schlaufe für die Verknüpfung 136
133 frei
134 Fadenbogen in Langloch 121 für Verknüpfung
135 Zug-Faden zur Verknüpfung
136 Verknüpfung
137 Führungswand Maschinenseite >169
140 Beutelachse, Längsachse
141 Bohrung für Klemmstempel 147
142 Bohrung für Bremsstempel 148
143 Stößel Fadenbremse /Kanal
144 Freiraum für Schiebestift 124
145 Hubbewegung Gesamthub Schiebeachse 122
147 Klemmstempel in Bohrung 141
148 Bremsstempel in Bohrung 142
149 Drehteller im Fadenfänger 100
150 Führungskanal in Drehteller 149 - Aussparung
151 Faden in Aussparung 150
152 Kanten in Drehteller 149 (Umlenkungen)
153 Schlaufe im Langloch 121=154+
154 "oberer" Ast der Fadenschlaufe 153 Stößel für Fadenkanal
154a unteres Fadenstück
155 Bohrung für Rückhaltestift 156
156 Faden-Rückhaltestift/Sperrstift (unterer Ast der Fadenschlaufe 153)
157 Fadenkanal im Drehteller 149
158 Stößel für Elemente im Fadenkanal 7 (Klemm- Bolzen)
159 Schubstange für Fadenklemmung in Kanal
160 Feder für Fadenklemmung in Kanal
161 Bohrung für Fadenrückhalter bei Klemmung
162 Stift Fadenrückhaltung bei Klemmung
163 Andrückplatte Faden-Klemmung /Bremsung
164 Fadenstück an Station 12
165 Fadentrennung in Station 1
167 Hebel für Drehteller 149
168 Boden im Fadenkanal 76
169 äußere Kanalwand Bedienerseite fern Maschine
171 Durchstich durch dkb über 119
(172 Durchstich durch dkb über 120)
173 Faden bei 119 im Fadenkanal 76
174 Faden bei 120 im Fadenkanal 76
175 Bohrung Faden straffen
176 Stößel oder Schieber für Faden straffen
177 Schlaufe Materialaufnahme für Straffung
178 Ausfräsung vergrößerte Bohrung i. Wand
179 Stoßrichtung Hakennadel (vor und rück) in Fig. 13a, c ergänzt
180 Ausfräsung für Faden auf Vorderseite
181 Aussparung in Hakennadel 117
182 Andrückplatte für 153
183 Aussparung im Fadenkanal für Andrückplatte 163
184 Schlaufe b. Fadenende 126 f. Verknüpfung
188 Flansch f. Aufnahme Revolver 13
189 Kurvenscheibe Fadenzange 94
197 Abschluss/Umbiegekante Faltschulter 86 für 196
198 Winkel Kante 197
199 Überstand Seitenflügel üb. Mittelachse 140
200 über 118 überstehende Spitze
201 um 118 umgeschlagene Spitze
203 Schlaufe=Fadenschlinge Bremse 99-Nadel 89
204 Drehachse Hakennadel
205 obere Kante übersteh. Seitenwand 196
207 Fadenschieb.125 über Freiraum 144
208 Fadenschieb.125 über h. T.
219 Drehung 90°

## Patentansprüche

**1.** Verfahren zur Herstellung eines durch Faltung gebildeten Beutels (20) für Heissgetränke durch Verbinden eines Fadens (92, 93, 113, 126, 135, 138, 139) mit einem Etikett (81) und dem Beutel (20) mittels einer Nadel (89, 117) durch Bildung einer Schlaufe (131, 153, 154) für die Herstellung einer Verknüpfung (136), **dadurch gekennzeichnet, dass** vor einer Verknotung des Etiketts mit einem Faden (92, 93, 113, 126, 135, 138, 139) und vor und/oder während der Verbindung mit dem Faden (92, 93, 113, 126, 135, 138, 139) der Kopfverschluss (25) des Beutels (20) über das Etikett (81) gefaltet wird.

**2.** Verfahren zur Herstellung eines durch Faltung gebildeten Beutels (20) für Heissgetränke durch Verbinden eines Fadens (92, 93, 113, 126, 135, 138, 139) mit einem Etikett (81) und dem Beutel (20) mittels einer Nadel (89, 117) durch Bildung einer Schlaufe (131, 153, 154) für die Herstellung einer Verknüpfung (136), **dadurch gekennzeichnet, dass** der von der Fadenrolle (91) ausgehende, ungeschnittene Faden (92, 93, 113, 126, 135, 138, 139) mit dem durch Fadenschlingen verknüpften Etikett (81) zusammenhängend bis zur einer Station (9) eines Zentralrevolvers (13) transportiert wird, in der er um den Beutel geschlungen wird.

**3.** Verfahren nach Anspruch 1 oder 2, **dadurch gekennzeichnet, dass** ein zur Herstellung des Beutels (20) mit Füllgut (72) befüllter Filterbeutelschlauch (73) an das Etikett (81) herangeführt wird und um dieses herum geformt wird.

**4.** Verfahren nach einem der Ansprüche 1 bis 3, **dadurch gekennzeichnet, dass**
in einem ersten Verfahrensschritt das Etikett (81) aus dem endlosen Etikettenstrang (82) in den Zentralrevolver bei einer ersten Position (8) gegeben und vereinzelt wird,
dass in einem zweiten Verfahrensschritt ein endlos zusammenhängender Fadenstrang (91) dem Zentralrevolver (13) an einer darauffolgenden zweiten Position (9) übergeben wird,
dass in einem dritten Verfahrensschritt die Verknüpfung des vereinzelten Etiketts (81) mit dem ungeschnittenen endlosen Fadenstrang (91) durchgeführt wird,
dass in einem vierten Verfahrensschritt in der darauffolgenden Position (12) des Zentralrevolvers (13) die Herstellung des Beutels (20) erfolgt,
und dass in diesem Verfahrensschritt der spätere Beutel (20) durch einen vorgespannten Fadenabschnitt (93) gestoßen wird, der somit den Beutel (20) umschlingt.

**5.** Verfahren nach einem der vorhergehenden Ansprüche, insbesondere Anspruch 4, **dadurch gekennzeichnet, dass** das im Anschluss an die vorgenannten Verfahrensschritte in einem fünften Verfahrensschritt die Bildung des Kopfverschlusses (25) erfolgt, und dass das Etikett (81) zwischen dem mehrfach umgeschlagenen Kopfverschluss (25) des Beutels (20) eingeklemmt wird.

**6.** Verfahren nach einem der vorhergehenden Ansprüche, insbesondere Anspruch 5, **dadurch gekennzeichnet, dass** das Etikett (81) zwischen der hinteren Seitenwand des Beutels (20) und dem umgeschlagenen Kopfverschluss eingeklemmt wird.

**7.** Verfahren nach mindestens einem der Ansprüche 1 bis 6, **dadurch gekennzeichnet, dass** in einem sechsten Verfahrensschritt der aus einem Fadenfänger (100) herausragende Faden am Beutel (20) befestigt wird

**8.** Verfahren nach mindestens einem der Ansprüche 1 bis 7, **dadurch gekennzeichnet, dass** der Faden (92, 93) zusammenhängend bleibt bis er in einer Station 1 des Zentralrevolvers (13) zwischen einer Fadenzange (94) und dem Etikett (82) aufgetrennt wird.

**9.** Verfahren nach einem der vorhergehenden Ansprüche, insbesondere Anspruch 8, **dadurch gekennzeichnet, dass** der Faden (92, 93, 113) beim Einstoßen des Schlauchstücks (73, 74) in eine Beuteltasche (75) am Zentralrevolver (13) um den Beutel (20) geschlungen wird und in einem weiteren Verfahrensschritt in einen Schlitz des Fadenfängers (100) hinein gleitet.

**10.** Verfahren nach mindestens einem der Ansprüche 1 bis 9, **dadurch gekennzeichnet, dass** die Position des Etiketts (82) auf dem Zentralrevolver (13) so gewählt ist, dass der Schlauchabschnitt (74) für die Filterbeutel-Vorformung (24) als gefalteter Kopfverschluss (25) gegenüberliegend ausgebildet wird.

**11.** Verfahren nach mindestens einem der Ansprüche 1 bis 10, **dadurch gekennzeichnet, dass** zur Vermeidung von Kollisionen der Nähwerkzeuge mit dem Zentralrevolver (13) eine Seitenwand (22) des in den Kopfverschluss (25) eingefalteten Etiketts (82) um ein geeignetes Stück aus dem drehenden Zentralrevolver herausragt.

**12.** Verfahren nach einem der vorhergehenden Ansprüche, insbesondere Anspruch 11, **dadurch gekennzeichnet, dass** das Etikett (82) nur halb in die zugeordnete Station 8 des Zentralrevolvers (13) eingeschoben und in der nachfolgenden Station 9 der Faden (93) an das Etikett (82) angenäht wird.

**13.** Verfahren nach einem der Ansprüche 1 bis 12, **dadurch gekennzeichnet, dass** der beutelbildende Schlauchabschnitt (74) des mit Füllgut (72) befüllten Schlauches (73) in eine im Zentralrevolver (13) angeordnete Beuteltasche (75) mit einem Schlauch-Einschieber (109) über eine Gleitbahn nach unten hinein gestossen wird.

**14.** Verfahren nach einem der Ansprüche 1 bis 13, **dadurch gekennzeichnet, dass** in der Station 8 das Etikett (82) - nach außen überstehend - in eine Etikettentasche (83) eingesteckt und von einer Etikettenbahn (81) abgetrennt. wird,
dass in der Station 9 ein Fadenstrang (92) von einer Fadenrolle (91) kommend, zugeführt und an das Etikett (82) angeknotet wird,
dass zwischen den Stationen 9 und 10 der Fadenstrang (92) von einer Fadenzange (94) erfasst wird,
und dass in der Station 10 das aus der Etikettentasche (83) herausragende Etikett (82) vollends in die Etikettentasche (83) eingesteckt wird.

**15.** Verfahren nach einem der vorhergehenden Ansprüche, insbesondere Anspruch 14, **dadurch gekennzeichnet, dass** für den Fortgang des auf Höhe der (nächsten) Station 1 befindlichen Teils der Fadenstrang (92) zwischen Fadenzange (94) und Etikett (82) mit der Fadenschere (106) getrennt wird, um ihn für Station 12 freizugeben,
dass in der Station 12 danach der mit den Häufchen (72) des Füllguts bestückte Schlauch (73) in den Revolver (13) geschoben wird und dabei die beiden Seitenwände (21) aufgerichtet werden, um das charakteristische Knie der Bodenfalte (23) zu bilden, sodass damit eine am Etikett (82) ausgerichtete Filterbeutel-Vorformung 24 gebildet wird.

**14.** Verfahren nach einem der vorhergehenden Ansprüche, insbesondere Anspruch 13, **dadurch gekennzeichnet, dass** in Fortführung des Verfahrens der Fadenstrang (92) - von der Station 1 zurückziehend - einerseits um die gebildete Filterbeutel-Vorformung (24) zur Form eines umschlingenden Fadens (113) geschlungen wird und andererseits in einen Fadenkanal (76) im Fadenfänger (100) bis auf dessen Kanalboden hinein gleitet.

**15.** Verfahren nach einem der vorhergehenden Ansprüche , insbesondere nach Anspruch 14, **dadurch gekennzeichnet, dass** in Fortführung des Verfahrens in der Station 1 zunächst der durchgehende Fadenstrang (92) aufgetrennt wird und dass durch diesen Schnitt mit der einer Fadenschere (106) in Nähe zum Etiketten-Knoten (88) der Fadenabschnitt (93) für die Filterbeutel-Vorformung (24) in Station 1 vereinzelt wird.

**16.** Verfahren nach einem der Ansprüche 1 bis 15, **dadurch gekennzeichnet, dass** der empfindliche Fadenstrang (92) bis zur Station 1 zwangsgeführt wird, und dabei der umschlingende Faden (113) gebildet wird, ohne dass er frei liegt, sodass er exakt für die Verknotung (88) an der Kopffaltung (25) positioniert ist.

**17.** Verfahren nach einem der Ansprüche 1 bis 16, **dadurch gekennzeichnet, dass** in Fortführung des Verfahrens nach Anspruch 16 in den Stationen 1 und 2 an der Filterbeutel-Vorformung (24) die Kopffaltung (25) durch mehrfaches Umfalten um Faltschultern (86) an der Etikettentasche (83) hergestellt wird, sodass das Etikett (82) eine definierte Position eingesteckt in den Kopfverschluss (25) des späteren Filterbeutels (20) einnimmt.

**18.** Vorrichtung zur Herstellung eines durch Faltung gebildeten Beutels (20) für Heissgetränke durch Verbinden eines Fadens (92, 93, 113, 126, 135, 138, 139) mit einem Etikett (81) und dem Beutel (20) mittels einer Nadel (89, 117) mit Bildung einer Schlaufe (131, 153, 154) für die Herstellung einer Verknüpfung (136), **dadurch gekennzeichnet, dass** vor einer Verknotung des Etiketts mit einem Faden (92, 93, 113, 126, 135, 138, 139) das Etikett (81) vor und während der Verbindung mit dem Faden (92, 93, 113, 126, 135, 138, 139) unter einen umgeschlagenen Kopfverschluss (25) des Filterbeutels (20) einsteckbar ist.

**19.** Vorrichtung zur Herstellung eines durch Faltung gebildeten Beutels (20) für Heissgetränke durch Verbinden eines Fadens (92, 93, 113, 126, 135, 138, 139) mit einem Etikett (81) und dem Beutel (20) mittels einer Nadel (89, 117) mit Bildung einer Schlaufe (131, 153, 154) für die Herstellung einer Verknüpfung (136), **dadurch gekennzeichnet, dass** der Faden (92, 93, 113, 126, 135, 138, 139) mit dem durch Fadenschlingen verknüpften Etikett (81) zusammenhängend bis zur einer Station (9) eines Zentralrevolvers (13) transportierbar ist, in der er um den Beutel geschlungen wird und dass die Verbindung zwischen Etikett (82) und Faden (93) während der Durchführung des Verfahrens frei von Zugspannungen ist.

**20.** Vorrichtung nach Anspruch 18 oder 19 zur Ausführung des Verfahrens nach einem oder mehreren Verfahrensansprüchen 1 bis 17, **dadurch gekennzeichnet, dass** in der Station (8) des Zentralrevolvers (13) eine Bereitstellung Etiketts (82) erfolgt und dass das vorderste Etikett (82) einer Etikettenbahn (81) in eine Tasche (83) zwischen einem am Zentralrevolver (13) angeordneten Aufstellarm (84) und einer Faltschulter (86) mittels einer Einschiebe-Einrichtung (110) einschiebbar ist.

**21.** Vorrichtung nach einem der Ansprüche 18 bis 20, **dadurch gekennzeichnet, dass**
die Einschiebe-Einrichtung (110) das Etikett (82) nur soweit in die Tasche (83) einschiebt, dass die Trennstelle und die Etikettenschere (104) zwischen der Etikettenbahn (81) und dem vereinzeltem Etikett (82) außerhalb des Hüllkreises (14) des Zentralrevolvers (13) liegt.

**22.** Vorrichtung nach einem der Ansprüche 18 bis 21, **dadurch gekennzeichnet, dass** hinter dem - auf die Drehrichtung (30) bezogen - fixen Aufstellarm (84) eine axial radial verschiebbare Fadenzange (94) angebracht ist.

**23.** Vorrichtung nach Anspruch 22, **dadurch gekennzeichnet, dass** die Fadenzange (94) drei Arbeitsstellungen hat:
| | |
|---|---|
| Stellung 1: 94-1 | Geöffnet. |
| Stellung 2: 94-2 | Leicht angedrückt, wirkt als Fadenbremse. |
| Stellung 3: 94-3 | Fest geschlossen, fixiert den Fadenstrang 92. |

**24.** Vorrichtung nach einem der Ansprüche 18 bis 23, **dadurch gekennzeichnet, dass** der Faden als endloser Fadenstrang (92) von einer Fadenrolle (91) über eine Fadenbremse (99) durch ein Nadelöhr (90) einer Nadel (89) zu der Fadenzange (94) ziehbar ist, und dass der Zug einerseits durch die Drehung des Zentralrevolvers (13) und andererseits durch einen Schieber (108) bei der späteren Bildung der Fadenschlaufe (95) erfolgt.

**25.** Vorrichtung nach einem der Ansprüche 18 bis 24, **dadurch gekennzeichnet, dass** der Fadenstrang (92) zwischen den aufeinanderfolgenden Etiketten (82) auf die Länge des Fadenabschnitts (93), die für einen späteren Beutel (20) gebraucht wird, bringbar ist, und dass der Fadenstrang (92) in einer Fadenschlaufe (95) speicherbar ist.

## Geänderte Patentansprüche

### Geänderte Patentansprüche gemäss Regel 137(2) EPÜ.

1. Verfahren zur Herstellung eines durch Faltung gebildeten Beutels (20) für Heissgetränke durch Verbinden eines Fadens (92, 93, 113, 126, 135, 138, 139) mit einem Etikett (81) und dem Beutel (20) mittels einer Nadel (89, 117) durch Bildung einer Schlaufe (131, 153, 154) für die Herstellung einer Verknüpfung (136), **dadurch gekennzeichnet, dass** der von der Fadenrolle (91) ausgehende, ungeschnittene Faden (92, 93, 113, 126, 135, 138, 139) mit dem durch Fadenschlingen verknüpften Etikett (81) zusammenhängend bis zur einer Station (9) eines Zentralrevolvers (13) transportiert wird, in der er um den Beutel geschlungen wird.

2. Verfahren nach Anspruch 1, **dadurch gekennzeichnet, dass** ein zur Herstellung des Beutels (20) mit Füllgut (72) befüllter Filterbeutelschlauch (73) an das Etikett (81) herangeführt wird und um dieses herum geformt wird.

3. Verfahren nach einem der Ansprüche 1 bis 2, **dadurch gekennzeichnet, dass**
in einem ersten Verfahrensschritt das Etikett (81) aus dem endlosen Etikettenstrang (82) in den Zentralrevolver bei einer ersten Position (8) gegeben und vereinzelt wird,
dass in einem zweiten Verfahrensschritt ein endlos zusammenhängender Fadenstrang (91) dem Zentralrevolver (13) an einer darauffolgenden zweiten Position (9) übergeben wird,
dass in einem dritten Verfahrensschritt die Verknüpfung des vereinzelten Etiketts (81) mit dem ungeschnittenen endlosen Fadenstrang (91) durchgeführt wird,
dass in einem vierten Verfahrensschritt in der darauffolgenden Position (12) des Zentralrevolvers (13) die Herstellung des Beutels (20) erfolgt,
und dass in diesem Verfahrensschritt der spätere Beutel (20) durch einen vorgespannten Fadenabschnitt (93) gestoßen wird, der somit den Beutel (20) umschlingt.

4. Verfahren nach einem der vorhergehenden Ansprüche, insbesondere Anspruch 3, **dadurch gekennzeichnet, dass** das im Anschluss an die vorgenannten Verfahrensschritte in einem fünften Verfahrensschritt die Bildung des Kopfverschlusses (25) erfolgt, und dass das Etikett (81) zwischen dem mehrfach umgeschlagenen Kopfverschluss (25) des Beutels (20) eingeklemmt wird.

5. Verfahren nach einem der vorhergehenden Ansprüche, insbesondere Anspruch 4, **dadurch gekennzeichnet, dass** das Etikett (81) zwischen der hinteren Seitenwand des Beutels (20) und dem umgeschlagenen Kopfverschluss eingeklemmt wird.

6. Verfahren nach mindestens einem der Ansprüche 1 bis 5, **dadurch gekennzeichnet, dass** in einem sechsten Verfahrensschritt der aus einem Fadenfänger (100) herausragende Faden am Beutel (20) befestigt wird

7. Verfahren nach mindestens einem der Ansprüche 1 bis 6, **dadurch gekennzeichnet, dass** der Faden (92, 93) zusammenhängend bleibt bis er in einer Station 1 des Zentralrevolvers (13) zwischen einer Fadenzange (94) und dem Etikett (82) aufgetrennt wird.

8. Verfahren nach einem der vorhergehenden Ansprüche, insbesondere Anspruch 7, **dadurch gekennzeichnet, dass** der Faden (92, 93, 113) beim Einstoßen des Schlauchstücks (73, 74) in eine Beuteltasche (75) am Zentralrevolver (13) um den Beutel (20) geschlungen wird und in einem weiteren Verfahrensschritt in einen Schlitz des Fadenfängers (100) hinein gleitet.

9. Verfahren nach mindestens einem der Ansprüche 1 bis 8, **dadurch gekennzeichnet, dass** die Position des Etiketts (82) auf dem Zentralrevolver (13) so gewählt ist, dass der Schlauchabschnitt (74) für die Filterbeutel-Vorformung (24) als gefalteter Kopfverschluss (25) gegenüberliegend ausgebildet wird.

10. Verfahren nach mindestens einem der Ansprüche 1 bis 9, **dadurch gekennzeichnet, dass** zur Vermeidung von Kollisionen der Nähwerkzeuge mit dem Zentralrevolver (13) eine Seitenwand (22) des in den Kopfverschluss (25) eingefalteten Etiketts (82) um ein geeignetes Stück aus dem drehenden Zentralrevolver herausragt.

11. Verfahren nach einem der vorhergehenden Ansprüche, insbesondere Anspruch 10, **dadurch gekennzeichnet, dass** das Etikett (82) nur halb in die zugeordnete Station 8 des Zentralrevolvers (13) eingeschoben und in der nachfolgenden Station 9 der Faden (93) an das Etikett (82) angenäht wird.

12. Verfahren nach einem der Ansprüche 1 bis 11, **dadurch gekennzeichnet, dass** der beutelbildende Schlauchabschnitt (74) des mit Füllgut (72) befüllten Schlauches (73) in eine im Zentralrevolver (13) angeordnete Beuteltasche (75) mit einem Schlauch-Einschieber (109) über eine Gleitbahn nach unten hinein gestossen wird.

13. Verfahren nach einem der Ansprüche 1 bis 12, **dadurch gekennzeichnet, dass** in der Station 8 das Etikett (82) - nach außen überstehend - in eine Etikettentasche (83) eingesteckt und von einer Etikettenbahn (81) abgetrennt. wird,
dass in der Station 9 ein Fadenstrang (92) von einer Fadenrolle (91) kommend, zugeführt und an das Etikett (82) angeknotet wird,
dass zwischen den Stationen 9 und 10 der Fadenstrang (92) von einer Fadenzange (94) erfasst wird,
und dass in der Station 10 das aus der Etikettentasche (83) herausragende Etikett (82) vollends in die Etikettentasche (83) eingesteckt wird.

14. Verfahren nach einem der vorhergehenden Ansprüche, insbesondere Anspruch 13, **dadurch gekennzeichnet, dass** für den Fortgang des auf Höhe der (nächsten) Station 1 befindlichen Teils der Fadenstrang (92) zwischen Fadenzange (94) und Etikett (82) mit der Fadenschere (106) getrennt wird, um ihn für Station 12 freizugeben,
dass in der Station 12 danach der mit den Häufchen (72) des Füllguts bestückte Schlauch (73) in den Revolver (13) geschoben wird und dabei die beiden Seitenwände (21) aufgerichtet werden, um das charakteristische Knie der Bodenfalte (23) zu bilden, sodass damit eine am Etikett (82) ausgerichtete Filterbeutel-Vorformung 24 gebildet wird.

15. Verfahren nach einem der vorhergehenden Ansprüche, insbesondere Anspruch 12, **dadurch gekennzeichnet, dass** in Fortführung des Verfahrens der Fadenstrang (92) - von der Station 1 zurückziehend - einerseits um die gebildete Filterbeutel-Vorformung (24) zur Form eines umschlingenden Fadens (113) geschlungen wird und andererseits in einen Fadenkanal (76) im Fadenfänger (100) bis auf dessen Kanalboden hinein gleitet.

16. Verfahren nach einem der vorhergehenden Ansprüche , insbesondere nach Anspruch 15, **dadurch gekennzeichnet, dass** in Fortführung des Verfahrens in der Station 1 zunächst der durchgehende Fadenstrang (92) aufgetrennt wird und dass durch diesen Schnitt mit der einer Fadenschere (106) in Nähe zum Etiketten-Knoten (88) der Fadenabschnitt (93) für die Filterbeutel-Vorformung (24) in Station 1 vereinzelt wird.

17. Verfahren nach einem der Ansprüche 1 bis 16, **dadurch gekennzeichnet, dass** der empfindliche Fadenstrang (92) bis zur Station 1 zwangsgeführt wird, und dabei der umschlingende Faden (113) gebildet wird, ohne dass er frei liegt, sodass er exakt für die Verknotung (88) an der Kopffaltung (25) positioniert ist.

18. Verfahren nach einem der Ansprüche 1 bis 17, **dadurch gekennzeichnet, dass** in Fortführung des Verfahrens nach Anspruch 16 in den Stationen 1 und 2 an der Filterbeutel-Vorformung (24) die Kopffaltung (25) durch mehrfaches Umfalten um Faltschultern (86) an der Etikettentasche (83) hergestellt wird, sodass das Etikett (82) eine definierte Position eingesteckt in den Kopfverschluss (25) des späteren Filterbeutels (20) einnimmt.

19. Verfahren nach einem der Ansprüche 1 bis 18, **dadurch gekennzeichnet, dass** vor einer Verknotung des Etiketts mit einem Faden (92, 93, 113, 126, 135, 138, 139) und vor und/oder während der Verbindung mit dem Faden (92, 93, 113, 126, 135, 138, 139) der Kopfverschluss (25) des Beutels (20) über das Etikett (81) gefaltet wird.¹

20. Vorrichtung zur Herstellung eines durch Faltung gebildeten Beutels (20) für Heissgetränke durch Verbinden eines Fadens (92, 93, 113, 126, 135, 138, 139) mit einem Etikett (81) und dem Beutel (20) mittels einer Nadel (89, 117) mit Bildung einer Schlaufe (131, 153, 154) für die Herstellung einer Verknüpfung (136) zur Ausführung des Verfahrens nach mindestens einem der Ansprüche 1 bis 19, **dadurch gekennzeichnet, dass** vor einer Verknotung des Etiketts mit einem Faden (92, 93, 113, 126, 135, 138, 139) das Etikett (81) vor und während der Verbindung mit dem Faden (92, 93, 113, 126, 135, 138, 139) unter einen umgeschlagenen Kopfverschluss (25) des Filterbeutels (20) einsteckbar ist.

21. Vorrichtung zur Herstellung eines durch Faltung gebildeten Beutels (20) für Heissgetränke durch Verbinden eines Fadens (92, 93, 113, 126, 135, 138, 139) mit einem Etikett (81) und dem Beutel (20) mittels einer Nadel (89, 117) mit Bildung einer Schlaufe (131, 153, 154) für die Herstellung einer Verknüpfung (136) zur Ausführung des Verfahrens nach mindestens einem der Ansprüche 1 bis 19, **dadurch gekennzeichnet, dass** der Faden (92, 93, 113, 126, 135, 138, 139) mit dem durch Fadenschlingen verknüpften Etikett (81) zusammenhängend bis zur einer Station (9) eines Zentralrevolvers (13) transportierbar ist, in der er um den Beutel geschlungen wird und dass die Verbindung zwischen Etikett (82) und Faden (93) während der Durchführung des Verfahrens frei von Zugspannungen ist.
¹ Das ist der urspr. Anspruch 1

22. Vorrichtung nach Anspruch 20 oder 21 zur Ausführung des Verfahrens nach einem oder mehreren Verfahrensansprüchen 1 bis 19, **dadurch gekennzeichnet, dass** in der Station (8) des Zentralrevolvers (13) eine Bereitstellung Etiketts (82) erfolgt und dass das vorderste Etikett (82) einer Etikettenbahn (81) in eine Tasche (83) zwischen einem am Zentralrevolver (13) angeordneten Aufstellarm (84) und einer Faltschulter (86) mittels einer Einschiebe-Einrichtung (110) einschiebbar ist.

23. Vorrichtung nach einem der Ansprüche 20 bis 22, **dadurch gekennzeichnet, dass**
die Einschiebe-Einrichtung (110) das Etikett (82) nur soweit in die Tasche (83) einschiebt, dass die Trennstelle und die Etikettenschere (104) zwischen der Etikettenbahn (81) und dem vereinzeltem Etikett (82) außerhalb des Hüllkreises (14) des Zentralrevolvers (13) liegt.

24. Vorrichtung nach einem der Ansprüche 20 bis 23, **dadurch gekennzeichnet, dass** hinter dem - auf die Drehrichtung (30) bezogen - fixen Aufstellarm (84) eine axial radial verschiebbare Fadenzange (94) angebracht ist.

25. Vorrichtung nach Anspruch 24, **dadurch gekennzeichnet, dass** die Fadenzange (94) drei Arbeitsstellungen hat:
| | |
|---|---|
| Stellung 1: 94-1 | Geöffnet. |
| Stellung 2: 94-2 | Leicht angedrückt, wirkt als Fadenbremse. |
| Stellung 3: 94-3 | Fest geschlossen, fixiert den Fadenstrang 92. |

26. Vorrichtung nach einem der Ansprüche 20 bis 25, **dadurch gekennzeichnet, dass** der Faden als endloser Fadenstrang (92) von einer Fadenrolle (91) über eine Fadenbremse (99) durch ein Nadelöhr (90) einer Nadel (89) zu der Fadenzange (94) ziehbar ist, und dass der Zug einerseits durch die Drehung des Zentralrevolvers (13) und andererseits durch einen Schieber (108) bei der späteren Bildung der Fadenschlaufe (95) erfolgt.

27. Vorrichtung nach einem der Ansprüche 20 bis 26, **dadurch gekennzeichnet, dass** der Fadenstrang (92) zwischen den aufeinanderfolgenden Etiketten (82) auf die Länge des Fadenabschnitts (93), die für einen späteren Beutel (20) gebraucht wird, bringbar ist, und dass der Fadenstrang (92) in einer Fadenschlaufe (95) speicherbar ist.
